# FASCICULE DE BREVET EUROPEEN

(11) **EP 2 513 935 B1**
(45) Date de publication et mention de la délivrance du brevet: **11.03.2015**
(21) Numéro de dépôt: 10790957.4
(22) Date de dépôt: 14.12.2010
(51) Int. Cl.: H01H 9/56, H01H 33/59

(54) **PROCEDE DE COMMANDE D'UN APPAREIL D'INTERRUPTION DE COURANT DANS UN RESEAU ELECTRIQUE HAUTE TENSION**
VERFAHREN ZUR STEUERUNG EINES GERÄTS FÜR STROMSCHALTUNG IN EINEM HOCHSPANNUNGSNETZ
METHOD FOR CONTROLLING AN APPARATUS FOR SWITCHING CURRENT IN A HIGH-VOLTAGE POWER GRID

(30) Priorité: 15.12.2009 FR 0958987
(43) Date de publication de la demande: 24.10.2012
(73) Titulaire: Alstom Technology Ltd., 5400 Baden (CH)
(72) Inventeur: FANGET, Alain, 01390 Tramoyes (FR)
(74) Mandataire: Ilgart, Jean-Christophe
(86) Numéro de dépôt international: PCT/EP2010/069568
(87) Numéro de publication internationale: WO 2011/073163

(56) Documents cités:
- EP-A1- 1 928 007
- WO-A1-2006/043871
- US-A1- 2009 058 573

## Description

### DOMAINE TECHNIQUE

L'invention concerne un procédé de commande d'un appareil d'interruption de courant dans un réseau électrique haute tension.

Dans la suite, pour simplifier la description, on considère un appareil d'interruption de courant de type disjoncteur, un appareil ayant la capacité de couper un courant de court circuit.

### ÉTAT DE LA TECHNIQUE ANTERIEURE

L'invention concerne un procédé de réduction des surtensions liées à la manoeuvre d'un appareil d'interruption de courant dans un réseau électrique haute tension, procédé permettant de déterminer de manière optimale les moments de commutation de cet appareil.

Dans l'art connu, de tels dispositifs de commande sont à la fois conçus pour surveiller l'état des fonctionnement d'appareils d'interruption du courant et pour envoyer des avertissements anticipés, ce qui représente le meilleur moyen pour éviter des pannes de réseau et pour étendre la durée de vie de ces appareils. Des dispositifs de commande de l'art connu intègrent de nouvelles fonctionnalités, qui permettent de rendre ceux-ci «intelligents», en diagnostiquant non seulement l'état des paramètres propres de l'appareil d'interruption du courant mais également les paramètres du réseau. Ils peuvent ainsi donner des ordres locaux d'ouverture ou de fermeture des appareils électriques qu'ils surveillent.

Ainsi, comme décrit dans le document référencé [1] en fin de description, plusieurs paramètres d'un disjoncteur sont à prendre en considération :
- énergie emmagasinée (pression, charge du ressort, etc.),
- tensions de commande,
- états et caractéristiques du milieu d'extinction de l'arc,
- température ambiante,
- nombre de manoeuvres précédentes,
- effets de vieillissement,
- intervalles entre manoeuvres.

L'influence de ces paramètres sur le temps de manoeuvre est fortement liée à la conception du disjoncteur et doit être évaluée pour chaque application.

Plusieurs paramètres du réseau peuvent, également, être surveillés afin de fournir une intelligence adéquate au dispositif de commande. Dans la plupart des cas, une surveillance de la tension du coté source de l'appareil d'interruption est requise. Il est nécessaire dans certains cas de surveiller la tension du coté charge de l'appareil d'interruption, ainsi que le courant traversant celui-ci.

Il faut rappeler que les manoeuvres de disjoncteurs haute tension, notamment de disjoncteurs de ligne, occasionnent des surtensions et des courants d'appel transitoires importants qui obligent à sur-dimensionner les infrastructures de transport d'électricité : dimensions des pylônes, taille des parafoudres.... Ces surtensions et ces courants d'appel sont un facteur de contrainte important pour le matériel haute tension, en particulier les transformateurs. La manoeuvre d'un tel disjoncteur au moment optimal par rapport aux conditions de tension existant à ses bornes, permet de réduire ces surtensions et/ou ces courants d'appel. Mais, un tel disjoncteur présente un temps de manoeuvre long, par exemple 50 ms, entre l'instant où l'on donne l'ordre de fermer et l'instant où les contacts principaux se ferment. Si la prévision d'un point optimal de manoeuvre est facile dans le cas de signaux purement sinusoïdaux (manoeuvre de réactances, de transformateurs, de bancs de condensateurs), elle l'est beaucoup moins dans le cas d'une application « ligne de transmission» ou les formes d'ondes sont complexes et très variables.

Le domaine d'application de la présente invention est donc celui de la fermeture synchrone de disjoncteurs haute tension (POW, « point on wave switching »), en permettant la prédiction précise et fiable des instants optimaux de manoeuvre pour limiter des phénomènes d'oscillations sur le réseau haute tension, susceptibles de provoquer des surtensions importantes et des détériorations du matériel électrique, en tenant compte du problème des manoeuvres de lignes compensées ou non.

Parmi les dispositifs de l'art connu, il existe notamment les résistances d'insertion, comme décrit dans le document référencé [2]. Mais celles-ci entrainent un surcout important.

Le document "EP 1928007 A1" décrit un procédé de commande d'un appareil d'interruption du courant dans un réseau électrique haute tension selon le préambule de la revendication 1.

L'invention a pour objet un procédé utilisant une nouvelle loi de commande permettant de mieux prédire le moment idéal de la fermeture d'un appareil électrique d'interruption de courant dans un réseau haute tension.

### EXPOSÉ DE L'INVENTION

L'invention concerne un procédé de commande d'un appareil d'interruption du courant dans un réseau électrique haute tension comprenant typiquement un générateur, un transformateur de puissance, un transformateur de courant triphasé, un transformateur de tension monophasé côté source, un transformateur de tension triphasé côté ligne, un disjoncteur et son armoire de commande, une ligne de transmission, caractérisé en ce qu'il comprend pour chaque phase :
- une étape d'obtention des tensions sources manquantes à partir de l'unique tension source acquise,
- une étape de discrimination phase saine/phase en défaut,
- une étape d'analyse de tension par tentative d'adéquation d'un modèle sur une fenêtre de signal,
- une étape de choix d'une stratégie de fermeture simple ou de refermeture de l'appareil de coupure en fonction de conditions de choix,
- une étape de calcul d'un jeu de dates de refermeture optimales pour chaque phase selon la stratégie choisie,
- une étape de sélection d'une date optimale parmi les dates optimales proposées et de fermeture des phases de l'appareil d'interruption du courant.

Avantageusement dans l'étape d'obtention de la tension source, on a :
- une étape d'acquisition d'une tension source correspondant à une phase,
- une étape de reconstitution des deux autres tensions sources correspondant aux deux autres phases, par calcul.

Avantageusement, l'ensemble des signaux analogiques est échantilloné à la cadence de 1ms, et ceci bien que la précision attendue dans la determination par le calcul des instants optimaux de manoeuvre est bien inférieure à la ms, typiquement 100µs.

Avantageusement, on réalise la discrimination phase saine/phase en défaut en effectuant en permanence l'acquisition des courants et en calculant, sur une période de la fréquence industrielle, la valeur quadratique moyenne, ou RMS, pour chaque phase, que l'on stocke en mémoire, et lors d'un ordre d'ouverture on termine le calcul de la valeur RMS en cours et on la compare à la moyenne des n (par exemple 100) valeurs stockées en mémoire, si cette valeur courante dépasse d'une valeur paramétrée cette valeur moyenne ainsi que la valeur nominale paramétrée du courant I nominal divisée par 10 alors la phase est considérée en défaut.

Avantageusement, on réalise la discrimination phase saine/phase en défaut, dans le cas où l'ordre d'ouverture intervient alors que les n valeurs RMS stockées en mémoire ne sont pas atteintes, en calculant la valeur RMS courante sur les M=round(1/(f0*Ts)) points suivants l'apparition de l'ordre d'ouverture, une phase étant considérée comme étant en défaut si la valeur RMS de courant dépasse la valeur nominale de courant assignée en paramètre, en tenant compte d'une marge de 25%.

Avantageusement, l'analyse de tension se fait par tentative d'adéquation d'un modèle à douze paramètres sur une fenêtre de signal, typiquement 100ms, ce modèle, dit de Prony, étant une somme de trois sinusoïdes amorties d'amplitude A', A", A"', de phases ϕ', ϕ" et ϕ"' et de fréquences f', f", f"', et de facteurs d'amortissement α', α", α"' : $prony \left(t\right) = Aʹ . {e}^{αʹ . t} . cos \left(2.⁢π.fʹ.t+ϕʹ\right) + Aʺ . {e}^{αʺ . t} . cos \left(2.⁢π.fʹ.t+ϕʺ\right) + A‴ . {e}^{α‴ . t} . cos \left(2.⁢π.f‴.t+ϕ‴\right)$
les amplitudes A', A" , A"' étant classées par ordre décroissant, de façon à privilégier le mode de plus forte amplitude, qui se distingue généralement des autres.

Avantageusement, on utilise un test de comparaison de la durée entre l'ordre d'ouverture et l'ordre de fermeture à un délai t2 pour différencier les cas de fermeture simple et les cas de refermeture rapide.

Avantageusement, en cas de fermeture simple, lors de la réception d'un ordre de fermeture, on effectue une analyse de tension côté ligne et côté source sur les 100 ms de signal précédent l'ordre, et on effectue le choix d'une stratégie, et après avoir calculé un jeu de dates optimales selon cette stratégie on bascule dans une étape d'attente de resynchronisation des phases.

Avantageusement, en cas de refermeture rapide, si la date relative courante est supérieure à un délai déterminé t1, on effectue une analyse de tension côté ligne sur les 100 ms de signal précédent, et on effectue le choix d'une stratégie et après avoir calculé un jeu de dates optimales selon cette stratégie on bascule dans une étape d'attente de resynchronisation des phases.

Avantageusement, cette étape de resynchronisation facilite l'emploi d'une machine monoprocesseur pour la gestion des trois phases en temps réel qui doit se dérouler simultanément, ce qui autorise l'emploi d'une électronique simple et économique.

Avantageusement la condition de sortie de cette étape d'attente de resynchronisation des phases est donnée ci-dessous pour la phase A : (CS_x = recopie de la position de la phase x du disjoncteur, 1=fermé, 0=ouvert / CALC_x = variable globale accessible en lecture, indiquant par une valeur de 1 que la phase x est d'ores et déjà en attente dans l'étape de resynchronisation, sinon 0)
CS_B = 1 ET CS_C = 1
OU
CS_B = 0 ET CALC_B = 1 ET CS_C = 1
OU
CS_B = 1 ET CS_C = 0 ET CALC_C = 1
OU
CS_B = 01 ET CALC_B = 1 ET CS_C = 0 ET CALC_C = 1.

Avantageusement, les conditions de choix entre les différentes stratégies sont les suivantes :
- Cond1 : (f' hors gamme OU A' < Amin) ET (f" hors gamme OU A" < Amin) ET (f'" hors gamme OU A"' < Amin) ET phase saine,
   la condition « hors gamme » indiquant que la fréquence en question n'appartient pas à l'intervalle [f1, f2] ni à f0m±1%, f1 et f2 étant des fréquences paramètres de l'application, f0m étant la fréquence industrielle mesurée,
- Cond2 : (f'=f0m±1% ET A'>Amin ET A"<Amin),
   les valeurs [A' A" A"'] étant supposées classées par ordre décroissant, f0m étant la fréquence industrielle mesurée,
- Cond3 : (f1<f'<f2 ET A'>Amin ET A"<β*A'),
- Cond4 : (A'>Amin ET A">β*A'),
- Cond5 : t0 non trouvé OU décroissance trop rapide de tension ligne après t0, t0 étant l'instant calculé d'isolation de la ligne,
- Cond6 : Psource < Amin²/2 ET A' > Amin ET f' = f0±5%, Amin étant l'amplitude minimum en p.u. en dessous de laquelle on ne considère plus un mode oscillatoire comme significatif (paramètre),

Psource étant la puissance du signal tension source, calculée sur la même fenêtre temporelle que celle ou l'on fait l'analyse côté ligne, c'est-à-dire sur N points de fenêtre on dispose des échantillons Usource [0] à Usource [N-1], avec : $Psource = \frac{1}{N} * {\sum }_{i = 0}^{N - 1} Usource ⁢ {\left(i\right)}^{2}$

Le critère de « décroissance lente » étant tel que l'on travaille sur la tension ligne (Uligne), ce critère étant vérifié si les M points de tension suivant t0 sont tous supérieurs ou égaux à une fraction paramétrable de la tension en t0 (M étant le nombre de points correspondant à une période de la fréquence industrielle paramétrée) : [Uligne(t0)..Uligne(t0+M)] >= Uligne(t0), la décroissance étant, dans le cas contraire, jugée trop rapide et
β étant une valeur paramétrée comprise entre 0 et 1.

Avantageusement, les stratégies de fermeture simple et de refermeture sont les suivantes :
- Stratégie 1 : minimum ou maximum de la tension source, considérée sinusoïdale à la fréquence industrielle, les dates optimales étant périodiques de période 1/f0m (f0m : fréquence industrielle mesurée),
- Stratégie 2 : zéro de la tension aux bornes, considérée sinusoïdale à la fréquence industrielle, les dates optimales étant périodiques de période 1/(2*f0m),
- Stratégie 3 : creux de battement de la tension aux bornes, les dates optimales étant périodiques de période 1/(f0m-f'),
- Stratégie 4 : zéro de la tension aux bornes, prédite par le modèle de Prony complet, les dates optimales n'étant pas périodiques,
- Stratégies 5 & 7 : zéro de la tension source, considérée sinusoïdale à la fréquence industrielle, les dates optimales étant périodiques de période 1/(2*f0m),
- Stratégie 6 : fermeture angulaire paramétrée, sur la tension ligne, considérée sinusoïdale à la fréquence industrielle, les dates optimales étant périodiques de période 1/f', les passages par zéro étant datés et un décalage angulaire étant appliqué, ce décalage pouvant être différent d'une phase à l'autre.

Avantageusement on détermine l'instant t0 d'isolation de la ligne en parcourant le signal de tension ligne, dans le sens direct, depuis une date où on est sûr que la tension vue du réducteur de mesure est sinusoïdale, en faisant une recherche en rupture de modèle sinusoïdal, sur une fenêtre glissante de taille M= round(1/(f0*Ts)) avec un incrément de un échantillon, f0 étant la fréquence industrielle paramétrée, en essayant sur chaque fenêtre de M points d'ajuster un modèle sinusoïdal par la méthode des moindres carrés non linéaires, et en utilisant pour chaque itération, un vecteur de paramètres de départ, qui est défini comme suit :
- amplitude = maximum de la fenêtre considérée,
- fréquence = fréquence industrielle paramétrée,
- phase = calculée en fonction des passages à zéro dans la fenêtre considérée,
en extrapolant, à chaque itération, trois points futurs à l'aide du modèle estimé et en calculant la moyenne des trois écarts avec le signal réel, en considérant que la détection de l'instant t0 est atteinte si cette moyenne dépasse un seuil déterminé. Ce seuil peut être positionné à 60% de l'amplitude estimée du modèle pour la première fenêtre de signal.

Avantageusement on met une butée dans la recherche de cet instant t0 matérialisée par le fait d'avoir les deux conditions suivantes remplies :
- délai t1 atteint, et
- ordre de fermeture arrivé.

Avantageusement dans la stratégie 1, la tension aux bornes du disjoncteur étant la tension source, décalée d'une valeur constante, on détermine le signe de cette valeur constante en observant la valeur algébrique de la tension ligne à l'instant t0, si ce signe est positif, on réalise la fermeture sur un maximum de tension source, et inversement si ce signe est négatif, on réalise cette fermeture sur un minimum de tension source. Ainsi, la date visée est la date de ce maximum ou de ce minimum augmentée de la valeur :
- décalage=(arccos(|Uligne(t0)|/A))/(2.π.f0m) si |Uligne(t0)|<A, ou
- décalage =0 si |Uligne(t0)|>=A, avec :
   - A : valeur de tension nominale paramétrée, phase-terre,
   - f0m : fréquence industrielle mesurée,
   - Uligne(t0) : valeur de tension ligne à l'instant t0, on repère et date les extremas concernés et on propose un tableau de dates de fermeture qui tombent dans la fenêtre de refermeture [t3, t4] (k entier positif) avec : ${t}_{opt} \left(k\right) = {t}_{extrema} + k / f ⁢ 0 ⁢ m + décalage .$
La valeur calculée du décalage, positive, peut être limitée par un huitième de la période de la fréquence industrielle paramétrée [0..1/(8*f0)].

Avantageusement dans la stratégie 2, on repère et on date précisément (interpolation linéaire entre échantillons) dans le fenêtre d'analyse l'avant dernier passage à zéro par interpellation linéaire entre deux échantillons de signes opposés, et on propose les dates, multiples de la période industrielle mesurée, qui tombent dans la fenêtre de refermeture [t3, t4] (k entier positif) avec : ${t}_{opt} \left(k\right) = {t}_{zéro} + k / \left(2*f⁢0⁢m\right) .$

Avantageusement dans la stratégie 3, on reconstitue l'enveloppe périodique de la tension aux bornes du disjoncteur, qui présente des battements, dont on veut reconstituer l'enveloppe, périodique de période 1/(f0-f'), en fermant sur un minimum local (« creux ») de cette enveloppe, en choisissant et datant (t_{beat}) le creux le plus proche du centre de la fenêtre d'analyse et en proposant des dates de refermeture optimales : ${t}_{opt} \left(k\right) = {t}_{beat} + k / \left(f⁢0⁢m-fʹ\right)$
qui tombent dans la fenêtre de refermeture [t3, t4].

Avantageusement dans la stratégie 4, on ne retient que les passages à zéro de la tension aux bornes du disjoncteur qui suivent un lobe de tension « petit » en amplitude, avec les étapes suivantes :
- analyse de Prony sur la tension source sur une fenêtre contemporaine de la fenêtre de N points qui est utilisée pour la précédente analyse de tension côté ligne,
- sélection du mode dominant côté source et des trois modes côté ligne, pour former un modèle de tension aux bornes du disjoncteur, à quatre modes,
- reconstitution de la forme d'onde de tension aux bornes du disjoncteur dans la fenêtre de refermeture [t3, t4] selon la forme analytique du modèle : $\begin{matrix}prony \left(t\right) & = Aʹ . {e}^{αʹ . t} . cos \left(2.⁢π.fʹ.t+ϕʹ\right) + \\ & Aʺ . {e}^{αʺ . t} . cos \left(2.⁢π.fʺ.t+ϕʺ\right) + \\ & A‴ . {e}^{α‴ . t} . cos \left(2.⁢π.f‴.t+ϕ‴\right) + \\ & {A}_{s}^{ʹ} . {e}^{αʹ ⁢ s . t} . cos \left(2.⁢π.{f}_{s}^{ʹ}.t+{ϕ}_{s}^{ʹ}\right)\end{matrix}$
   le modèle étant échantillonné à la même fréquence d'échantillonnage que les données issues de l'acquisition,
- repérage grossier de tous les extrema dans la fenêtre considérée :
   (prony[(k-1)Ts] < prony[kTs] ET prony[kTs] > prony[(k+1)Ts]) ou (prony[(k-1)Ts] > prony[kTs] ET prony[kTs] < prony[(k+1)Ts]) : l'instant correspondant à l'indice k correspond à un extrema,
- sélection des 10% des extrema ou de tous, si les 10% de la quantité totale sont inférieurs à 10, dont la valeur absolue de l'amplitude est la plus petite,
- estimation fine (interpolation linéaire entre échantillons) des instants de passage à zéro suivant chaque extrema sélectionné précédemment, ces instants étant donc retournés.

Avantageusement dans les stratégies 5 et 7, on date précisément l'avant dernier passage à zéro « tzero » de la tension source dans la fenêtre d'analyse, par interpolation linéaire entre deux échantillons, et on propose les dates, multiples de la période industrielle mesurée, qui tombent dans la fenêtre de refermeture [t3, t4] (k entier positif) avec : ${t}_{opt} \left(k\right) = {t}_{zéro} + k / \left(2*f⁢0⁢m\right) .$

Avantageusement dans la stratégie 6, dans un premier temps, on filtre passe-bas la tension ligne, on cherche ensuite précisément un passage à zéro, par interpolation linéaire entre deux échantillons, correspondant à un dV/dt positif dans le tableau de tension fourni, le plus proche du milieu de la fenêtre, on applique ensuite un décalage angulaire correspondant à la valeur paramétrée pour la phase considérée, en tenant compte de la fréquence ligne fournie f', on propose alors des dates qui tombent dans la fenêtre [t3, t4], en décalages d'un multiple de la période de la tension ligne avec : ${t}_{opt} \left(k\right) = {t}_{décalé} + k / fʹ$
les dates de fermeture ainsi proposées étant indépendantes pour chaque phase.

Avantageusement on retourne, en cas d'échec de la stratégie choisie, un tableau vide.

Avantageusement dans l'étape de fermeture commune aux trois phases, on choisit, pour chaque phase à refermer, une date optimale parmi le jeu de dates proposées, l'optimalité combinant deux critères : dispersion des dates la plus faible et dates les plus proches possibles du début de la fenêtre paramétrée de refermeture. On peut sélectionner le triplet ou couple dont l'exponentielle de la différence des deux dates extrêmes, exprimées en millisecondes, multipliée par la distance à l'instant t3 ou à la première date accessible, dates exprimées en secondes, est minimum. Si une seule phase est à refermer, on choisit la première date accessible.

Avantageusement dans le cas ou des erreurs de calcul se sont produites dans les applications de stratégie, on suit la stratégie suivants :
- trois phases A, B et C à refermer, un tableau vide : on ferme successivement les deux phases correctes, puis on ferme la troisième phase T0/2 après la dernière phase, T0 étant la période de la fréquence industrielle mesurée, 1/f0m,
- trois phases A, B et C à refermer, deux tableaux vides : on ferme la phase correcte au plus tôt, la deuxième phase T0/2 plus tard, la troisième phase encore T0/2 après,
- trois phases A, B et C à refermer, trois tableaux vides : on ferme aux instants (t3+t4)/2, (t3+t4)/2+T0/2, (t3+t4)/2+T0,
- une phase à refermer, un tableau vide : on ferme à l'instant (t3+t4)/2.

Le procédé de l'invention propose donc :
- un listage des différentes stratégies de fermeture/refermeture optimales pour tous les cas de figure rencontrés en pratique,
- un algorithme permettant un choix sans ambigüité entre ces différentes stratégies,
- un choix par estimation des paramètres d'un modèle analytique suffisamment générique, et par comparaison des paramètres de ce modèle à des valeurs prédéterminées.

Le procédé de l'invention permet notamment d'obtenir les résultats avantageux suivants :
- viser précisément un point optimal de manoeuvre, en sachant que la diversité des situations rencontrées est grande,
- obtenir un comportement auto-adaptatif imposé par la diversité des cas rencontrés, en sachant choisir la bonne stratégie de manoeuvre en fonction des conditions de tension aux bornes du disjoncteur au moment où l'on veut le manoeuvrer,
- minimiser statistiquement le recours à une stratégie de défaut (cas où on n'a pu identifier une stratégie adaptée),
- effectuer une estimation rapide et précise des instants de manoeuvre optimaux (aspect temps réel),
- minimiser la dispersion entre les trois phases à manoeuvrer (influence de la première phase qui referme sur les conditions de fermeture des phases suivantes).

Le procédé de l'invention présente, en outre, les avantages suivants :
- automaticité du choix de stratégie : en particulier le dispositif de commande sachant en particulier distinguer automatiquement entre le cas des lignes compensées et le cas des lignes non compensées,
- procédé précis et rapide permettant un choix fiable entre différentes stratégies de fermeture et un calcul fiable et précis de dates de fermeture optimales,
- solution peu onéreuse par rapport à une solution à base de résistances d'insertion,
- installation facile sur des disjoncteurs existants,
- compatibilité avec les réducteurs de mesure de tension ne passant pas le continu (diviseurs capacitifs non compensés, ou « CVT »), ce qui constitue la majorité des cas en pratique.

### BRÈVE DESCRIPTION DES DESSINS

- Les figures 1 et 2 illustrent un dispositif de commande d'un appareil d'interruption de courant dans un réseau haute tension, mettant en oeuvre le procédé de l'invention,
- La figure 3 illustre une machine d'état illustrant les étapes du procédé de l'invention, pour une phase du réseau,
- la figure 4 illustre la sélection d'une stratégie min/max source,
- Les figures 5 et 6 illustrent des chronogrammes de fonctionnement du dispositif de commande mettant en oeuvre le procédé de l'invention,
- Les figures 7 et 8 illustrent respectivement des fermetures en décalage angulaire et à transformateur à vide, avec neutre isolé.

### EXPOSÉ DÉTAILLÉ DE MODES DE RÉALISATION PARTICULIERS

La figure 1 illustre un dispositif de commande d'un appareil de coupure dans un réseau haute tension dans lequel le procédé de l'invention peut être mis en oeuvre. La figure 2 illustre le diagramme des fonctions internes de ce dispositif.

Sur ces figures on utilise les abréviations suivantes :
- TT : transformateur de tension,
- TC : transformateur de courant,
- TOR : tout ou rien, information binaire, booléen.
- CS : contact secondaire accessible à l'utilisateur, recopie de la position du disjoncteur haute tension, une valeur logique « 0 » indiquant que le disjoncteur est ouvert, et une valeur logique « 1 » indiquant que le disjoncteur est fermé.
- CALC_x (CALC_A, CALC_B, CALC_C) : variable globale ; chaque machine d'état ayant ainsi accès (en lecture seule) à la variable des autres phases. Son but est d'indiquer (CALC_x=1) que le calcul de stratégie a été effectué et que la machine d'état de la phase correspondante est en attente de synchronisation.

Les principaux paramètres utilisateurs du dispositif de commande sont les suivants :
- f0 : fréquence industrielle du réseau,
- f1, f2 : fréquences limites basse et haute, entre lesquelles on considère que la ligne sur laquelle est inséré le disjoncteur est compensée et que l'on est sur une phase saine (sans défaut), des valeurs typiques étant : f1=20Hz, f2=0.9*f0,
- Amin : amplitude minimum en p.u. (par unité) en dessous de laquelle on ne considère plus un mode oscillatoire comme significatif,
- t1 : délai à partir duquel on peut démarrer une procédure de refermeture : t1 = debut_fenetre_refermeture - temps_mécanique_fermeture - temps_calcul,
- t2 : délai au-delà duquel on considère que l'on bascule dans la fermeture simple (on n'a pas reçu l'ordre de refermeture),
- [t3, t4] : fenêtre de refermeture visée,
- délais ou « Timeouts » sur les attentes basculement de CS,
- trois angles pour la fermeture sur chaque phase PhA, PhB, PhC,
- β, valeur comprise entre 0 et 1, fraction limite du mode principal pour considérer un mode secondaire comme significatif (valeur par défaut : 0.5).

Les délais t1 et t2 sont comptés à partir de l'instant de réception de l'ordre d'ouverture (ordre_0), comme illustré sur la figure 5.

Sur la figure 1, est représenté un circuit électrique comprenant successivement entre la masse et un point P de connexion au réseau électrique haute tension :
- un générateur 10,
- un transformateur de puissance 11,
- un transformateur de courant 12,
- un disjoncteur et son armoire de commande 13,
- une ligne de transmission 14.

Le dispositif de commande 17 reçoit différents signaux de ce circuit électrique :
- des entrées analogiques issues du transformateur de courant 12 (courant disjoncteur I_disj), et de l'entrée (tension source U_source) et de la sortie (tension ligne U_ligne) du disjoncteur et de l'armoire de commande 13 au travers de transformateurs de tension 15 et 16,
- des entrées TOR (trois ordres d'ouvertures unitaires ordres_O_uni, un ordre_0_tri commun aux trois phases, un ordre de fermeture ordre_F_tri commun aux trois phases, et trois CS_ABC indiquant la position du disjoncteur), et
- des sorties TOR (trois ordres_F_ABC unitaires).

Ce dispositif de commande, comme illustré sur la figure 2, comprend :
- un module d'acquisition numérique 20 recevant les entrées TOR,
- un module d'acquisition analogique 21 recevant les entrées analogiques,
- un module de sortie numérique 22, délivrant les sorties TOR : ordres de fermeture individuels pour chacune des phases A, B, C,
- un module algorithme temps réel 23 situé entre les modules d'entrée et de sortie 20, 21 et 22.

Dans un souci d'économie, on ne fait l'acquisition que d'une seule tension source (phase A) : les deux autres (phases B et C) sont reconstituées par calcul :filtrage, déphasage de k*120° en tenant compte du repérage de la tension acquise. Le déphasage est fait par interpolation linéaire à la date (retard/avance) correspondant au déphasage (fréquence industrielle mesurée, « f0m »). Une interpolation plus performante (polynomiale ou en sinus cardinal, avec le défaut d'un cout en calcul plus lourd) n'est pas nécessaire car on ne s'intéresse qu'aux passages à zéro de cette tension source, zone ou l'approximation linéaire est très bonne.

Pour la fermeture du disjoncteur (pour laisser ainsi passer le courant), l'algorithme général de commande, illustrant les étapes du procédé de l'invention, est représenté sur la figure 3 sous la forme d'une machine d'état (automate état-transition) correspondant à une phase. Sur cette figure, les chiffres « 1 » indiquent une transition non conditionnelle en sortie d'un état : dès que l'état a terminé son traitement, la transition a lieu. Il y a ainsi trois machines d'état qui s'exécutent en parallèle, chacune étant chargée d'une phase A, B ou C pour un disjoncteur triphasé. Ainsi pour la phase « x » on peut avoir x = A, B ou C.

Les points remarquables de cet algorithme sont les suivants :
- un délai (« timeout ») t2, qui permet de différencier les cas de fermeture simple des cas de refermeture rapide (durée écoulée entre ordre d'ouverture et ordre de fermeture),
- un délai t1, qui est un paramètre qui donne à l'utilisateur la possibilité de ne pas refermer trop tôt le disjoncteur même si l'ordre de refermeture arrive tôt.
- une séparation possible des cas de fermeture simple/refermeture rapide et phase saine/phase en défaut, ce qui permet de discriminer le cas de la charge piégée (cycle de refermeture rapide, phase saine, ligne non compensée) du cas de la mise sous tension de la ligne (fermeture simple, tension ligne non significative), les réducteurs de mesure pour la tension (TT) ne fournissant en général pas l'information tension continue : En effet un signal de tension nul côté ligne après ouverture (il n'y a plus de courant qui circule) peut correspondre à une charge piégée, donc à une tension continue sur la ligne qui, dans le pire cas, est égale à la tension crête phase terre nominale. Il subsisterait alors une ambiguité. On se base donc sur l'historique des événements pour faire un choix de stratégie correct.

Le procédé de l'invention permet de distinguer deux cas de figure, celui de la fermeture simple 25 et celui du cycle de refermeture rapide 26 : 1) Cycle de fermeture simple (25)

A la mise sous tension, l'algorithme (ou machine d'état) se retrouve dans l'état de repos 30, correspondant à un état disjoncteur fermé. Si le disjoncteur est déjà ouvert (CS_x=0), on passe directement dans un état d'attente 31. On sort de cet état en cas de changement du CS (CS_x=1), auquel cas une alarme 32 est levée (manoeuvre sans ordre) et on retourne dans l'état de repos 30. On sort également de cet état en cas de réception d'un ordre de fermeture ordre_F. Dans ce cas, l'ordre est daté en 33 et on démarre une analyse de tension côté ligne et source 34 par exemple sur les 100 ms de signal précédent. Selon les résultats de cette analyse 34 (voir condition 6) on choisit d'appliquer la stratégie 6 (35) ou 7 (36). Cela dure le temps nécessaire pour calculer un jeu de dates optimales dans la fenêtre de fermeture visée.

Au bout de ce temps, on bascule automatiquement dans un état d'attente 37 (« attente éventuelle des autres phases ») où il faut se resynchroniser avec les autres phases à refermer. La condition de sortie de cet état est donnée ci-dessous pour la phase A :
CS_B = 1 ET CS_C = 1
   OU
CS_B = 0 ET CALC_B = 1 ET CS_C = 1
   OU
CS_B = 1 ET CS_C = 0 ET CALC_C = 1
   OU
CS_B = 01 ET CALC_B = 1 ET CS_C = 0 ET CALC_C = 1

Une fois cette synchronisation obtenue, on choisit pour les phases à refermer (CS_x=0) une date optimale parmi celles proposées, et on ferme les phases en 38 en tenant compte du temps mécanique nécessaire du disjoncteur pour la fermeture.

Le retour à l'état de repos se fait après vérification du basculement du CS (CS_x=1) indiquant que la phase est effectivement fermée, et après archivage 40 de la séquence. Si un délai « timeout » sur le basculement de CS est atteint, une alarme 39 est levée et on revient à l'état de repos.

### 2) Cycle de refermeture rapide (26)

Dans l'état de repos 30, on peut sortir de cet état par la réception d'un ordre d'ouverture (ordre_O_x). Après datation de l'ordre d'ouverture, on détermine en 42 si la phase est ouverte suite à un défaut ou non, par observation du courant, et on mesure, par analyse de la tension source avant ouverture, la fréquence industrielle du réseau, f0m. Puis on se met en attente (43).

On sort de cette attente par basculement du CS (CS_x=0) indiquant l'ouverture effective du disjoncteur. Si un délai « timeout » sur le basculement de ce CS est atteint, on retourne à l'état de repos en positionnant une alarme 44. L'instant de basculement du CS est alors daté et on se remet en attente.

Si un délai « timeout » t2 est dépassé (paramètre), alors on rebascule dans le cas de fermeture simple qui a déjà été décrit plus haut.

Si un ordre de fermeture (ordre_F) arrive alors que le délai t2 n'est pas atteint, on bascule dans le cycle de refermeture rapide. L'instant d'arrivée de l'ordre de fermeture est alors daté (45) et on se met en attente. Si la date relative courante est supérieure à délai t1 (paramètre utilisateur), on lance une analyse de tension côté ligne (46).

Selon les résultats de cette analyse (voir conditions 1 à 5), on choisit d'appliquer une stratégie parmi les stratégies 1, 2, 3, 4 ou 5 (47-51). Pendant la stratégie 1, une vérification supplémentaire sur l'opportunité d'appliquer cette stratégie est faite : si la condition n'est pas remplie, on rebascule dans la stratégie 5 (51). Cela dure le temps de calcul nécessaire pour calculer un jeu de dates optimales dans la fenêtre de fermeture visée.

Au bout de ce temps de calcul, on bascule automatiquement dans un état d'attente (37) (« attente éventuelle des autres phases ») ou il faut se resynchroniser avec les autres phases à refermer. La condition de sortie de cet état est la même que celle donnée ci-dessus pour le cycle de fermeture simple.

La fin de l'algorithme (38) est commune aux deux cycles 25 et 26 et a déjà été décrite plus haut.

Un chronogramme du fonctionnement du dispositif mettant en oeuvre le procédé de l'invention, en cas de refermeture rapide, est illustré sur la figure 5. Sur cette figure apparaît l'historique de surveillance des courants avant t=0 (ordre d'ouverture), et la fenêtre de refermeture entre les instants t3 et t4.

Un chronogramme du fonctionnement du dispositif mettant en oeuvre le procédé de l'invention, en cas de fermeture simple, est illustré sur la figure 6. Sur cette figure apparaît la fenêtre de fermeture entre les instants t3 et t4.

On va analyser ci-dessous les différents modules illustrés sur la figure 3, ainsi que différentes caractéristiques du procédé de l'invention.

### A) Discrimination phase saine/phase en défaut (42)

L'observation des courants à travers le disjoncteur a lieu en permanence (état de « repos »), de manière à avoir un historique suffisamment long avant l'ordre d'ouverture, qui est le premier événement connu du dispositif de commande. Le dispositif de commande fait en permanence l'acquisition des courants et calcule, sur une période de la fréquence industrielle, la valeur quadratique moyenne (« RMS ») pour chaque phase, qui est stockée en mémoire. On conserve les dernières de ces valeurs par exemple les 100 dernières valeurs, dans un buffer circulaire « historique ». Dès réception d'un ordre d'ouverture "ordure_O", on termine le calcul de la valeur RMS en cours. Si cette valeur dépasse d'une valeur paramétrable de X% (X=20% valeur par défaut) la moyenne des 100 valeurs stockées en mémoire, et Iₙₒₘᵢₙₐₗ/10 (paramètres), alors on considère que la phase considérée est en défaut. On positionne alors à « 1 » un indicateur booléen, pour utilisation ultérieure. Cet indicateur est remis à « 0 » lors de l'opération de fermeture suivante.

Trois grandeurs, à savoir % de dépassement, nombre de valeurs RMS stockées, seuil de considération du défaut, figurent dans le jeu de paramètres. Le chiffre arbitraire de 100 valeurs stockées en mémoire, considéré ci-dessus, permet de remonter au-delà de l'instant d'apparition du défaut (on ne connait pas le délai du dispositif de protection qui donne l'ordre d'ouverture) et peut donc faire l'objet d'ajustements au cas par cas.

En cas d'historique insuffisant, si l'ordre d'ouverture intervient alors que les 100 valeurs RMS calculées ne sont pas atteintes (on vient de mettre l'appareil sous tension) alors le critère de discrimination est différent (fonctionnement dégradé) : on oublie l'historique et on calcule la valeur RMS courante sur les M=round(1/(f0*Ts)) points suivants l'apparition de l'ordre d'ouverture (round = arrondi à l'entier le plus proche). Une phase est considérée comme étant en défaut si la valeur RMS de courant dépasse la valeur nominale de courant assignée en paramètre, en tenant compte d'une marge de 25%.

L'indicateur booléen est mis à jour de la même manière.

### B) Analyse de tension (34 ou 36)

L'analyse de tension se fait par tentative d'adéquation d'un modèle à douze paramètres sur une fenêtre de signal, typiquement 100ms. Le pas d'échantillonnage est typiquement de 1ms. Ce modèle, dit de Prony, est une somme de trois sinusoïdes amorties (appelées « mode ») d'amplitudes A', A" et A"', de phases ϕ', ϕ" et ϕ"' de fréquence f', f" et f"' et de facteurs d'amortissement α', α" et α"'. On a ainsi :$prony \left(t\right) = Aʹ . {e}^{αʹ . t} . cos \left(2.⁢π.fʹ.t+ϕʹ\right) + Aʺ . {e}^{αʺ . t} . cos \left(2.⁢π.fʹ.t+ϕʺ\right) + A‴ . {e}^{α‴ . t} . cos \left(2.⁢π.f‴.t+ϕ‴\right)$ Les amplitudes A', A", A"' sont classées par ordre décroissant, de façon à privilégier le mode de plus forte amplitude, qui se distingue généralement des autres.

Une méthode possible, pour l'homme de l'art, pour estimer au mieux ces douze paramètres est la méthode des moindres carrés non linéaires ou toute autre méthode permettant de minimiser l'erreur quadratique moyenne entre le modèle et les données expérimentales.

### C) Stratégies de fermeture simple et de refermeture (35-36, 47-51)

### 1. Liste des stratégies

Les stratégies de fermeture simple et de refermeture (cycle de réenclenchement rapide) sont les suivantes (on indique les points optimaux de fermeture):
- Stratégie 1 : minimum ou maximum de la tension source, considérée sinusoïdale à la fréquence industrielle, les dates optimales étant périodiques de période 1/f0m (f0m : fréquence industrielle mesurée),
- Stratégie 2 : zéro de la tension aux bornes du disjoncteur, considérée sinusoïdale à la fréquence industrielle, les dates optimales étant périodiques de période 1/(2*f0m),
- Stratégie 3 : creux de battement de la tension aux bornes du disjoncteur, les dates optimales étant périodiques de période 1/(f0m-f'),
- Stratégie 4 : zéro de la tension aux bornes du disjoncteur, prédite par le modèle de Prony complet, les dates optimales n'étant pas périodiques,
- Stratégie 5 & 7 : zéro de la tension source, considérée sinusoïdale à la fréquence industrielle, les dates optimales étant périodiques de période 1/(2*f0m),
- Stratégie 6 : fermeture angulaire paramétrée sur la tension ligne, considérée sinusoïdale à la fréquence industrielle, les dates optimales étant périodiques de période 1/f', les passages par zéro étant datés et un décalage angulaire étant appliqué, ce décalage pouvant être différent d'une phase à l'autre.

### 2. Conditions de choix entre les différentes stratégies

Ces conditions sont les suivantes, les valeurs A', A", A"' étant classées par ordre décroissant :
- Cond1 : (f' hors gamme OU A' < Amin) ET (f" hors gamme OU A'' < Amin) ET (f"' hors gamme OU A"' < Amin) ET phase saine.
   La condition « hors gamme » indique que la fréquence en question n'appartient pas à l'intervalle [f1 f2] ni à f0m±1%, f1 et f2 étant des fréquences paramètres de l'application et f0m la fréquence industrielle mesurée. Le côté ligne ne produit pas d'oscillation et une chargé piégée est suspectée car la phase en question est saine.
- Cond2 : (f'=f0m±1% ET A'>Amin ET A" <Amin),
   Le disjoncteur à l'autre bout de la ligne a déjà refermé, la ligne est à la fréquence industrielle et la tension aux bornes est possiblement sinusoïdale en raison du déphasage possible entre tensions source et ligne.
- Cond3 : (f1<f'<f2 ET A'>Amin ET A"<β*A').
   La ligne oscille sur un mode unique. Un battement significatif est présent entre tension ligne et tension source. Les dates optimales sont les creux de l'enveloppe de la tension aux bornes.
- Cond4 : (A'>Amin ET A">β*A'),
   Il existe au moins deux modes oscillatoires côté ligne, les dates optimales ne sont pas périodiques, on doit se baser sur le modèle complet pour prévoir la tension aux bornes. Les dates optimales sont les passages à zéro de la tension aux bornes.
- Cond5 : t0 non trouvé OU décroissance trop rapide de tension ligne après t0,
- Cond6 : Psource < Amin²/2 ET A' > Amin ET f' = f0±5%, la puissance du signal côté source, Psource, ne dépasse pas le seuil Amin²/2 indiquant un mode significatif et la plus grande des amplitudes côté ligne, A' est significative (implicitement, seul mode significatif). La fréquence associée à ce mode significatif côté ligne f' est de l'ordre de grandeur de la fréquence industrielle paramétrée f0.

Il faut remarquer que :
- Psource est la puissance du signal tension source, calculée sur la même fenêtre temporelle que celle où l'on fait l'analyse côté ligne, c'est-à-dire sur N points de fenêtre on dispose des échantillons Usource[0] à Usource[N-1] et on a : $Psource = \frac{1}{N} * {\sum }_{i = 0}^{N - 1} Usource ⁢ {\left(i\right)}^{2}$
- Le critère de « décroissance lente », qui est tel que l'on travaille sur la tension ligne Uligne, est vérifié si les M points de tension suivant t0 sont tous supérieurs ou égaux à une fraction paramétrable de la tension en t0 (M étant le nombre de points correspondant à une période de la fréquence industrielle paramétrée) : [Uligne(t0)..Uligne(t0+M)] >= Uligne(t0). Dans le cas contraire, la décroissance est jugée trop rapide, on estime que l'on n'est pas en présence d'une charge piégée (tension constante résiduelle dans une ligne isolée) et on applique le critère de refermeture « zéro source », stratégie 5.

La sélection de la stratégie min/max source se fait donc après le parcours illustré sur la figure 4.

Sur cette figure 4, on a successivement :
- un test 50 pour savoir s'il n'y a aucun mode significatif côté ligne,
- un test 51 pour savoir si la phase considérée est saine,
- une recherche de l'instant t0 52,
- un test 53 pour savoir si cet instant a été trouvé,
- un test 54 pour savoir s'il y a décroissance lente, ce qui permet de choisir :
   - soit la stratégie 5 (55) en cas de réponse oui au test 50 et en cas de réponse non aux tests 51, 53 et 54,
   - soit la stratégie 1 (56) dans le cas contraire,
   - soit les autres stratégies (57) en cas de réponse non au test 50.

### 3. Détermination de l'instant d'isolation de la ligne (t0)

La détermination de cet instant d'isolation de la ligne t0, qui correspond à l'ouverture des deux disjoncteurs situés aux deux extrémités de celle-ci, est nécessaire dans le cas de l'application de la stratégie 1 (min ou max de tension source). C'est le dernier des deux disjoncteurs situés à chacune des deux extrémités de la ligne qui ouvre, et donc isole la ligne, qui définit la charge piégée et l'instant ou la ligne est isolée, dans le cas ou la ligne est non compensée. Cette détermination est faite sur la tension ligne : on cherche l'instant d'extinction de la tension, le réducteur de mesure utilisé ne passant pas le continu. Cet instant n'est pas très marqué, on a un transitoire de type exp(-t/Tau) sur lequel se superposent éventuellement des pulsations dues à l'influence des deux autres phases. Pour cela, on prend en compte le signal de tension ligne, à des dates successives dans le sens de dates croissantes (sens direct), depuis une date où on est sûr que la tension vue du réducteur de mesure est sinusoïdale (soit l'instant d'arrivée de l'ordre d'ouverture) : On fait une recherche en rupture de modèle sinusoïdal, sur une fenêtre glissante de taille M= round(1/(f0*Ts)) avec un incrément de un échantillon, f0 étant la fréquence industrielle paramétrée. Sur chaque fenêtre de M points, on essaie d'ajuster un modèle sinusoïdal à trois paramètres (amplitude, pulsation, phase : « A.cos(ω.t + ϕ) ») par la méthode des moindres carrés non linéaires. A chaque itération, on utilise un vecteur de paramètres de départ, qui est défini comme suit :
- amplitude = maximum de la fenêtre considérée,
- fréquence = fréquence industrielle paramétrée,
- phase = calculée en fonction des passages à zéro dans la fenêtre considérée.

A chaque itération, on extrapole trois points futurs à l'aide du modèle estimé et l'on calcule la moyenne des trois écarts avec le signal réel. Si cette moyenne dépasse un seuil déterminé, on considère la détection du t0 atteinte. Ce seuil est, par exemple, positionné à 60% de l'amplitude estimée du modèle pour la première fenêtre de signal (première itération). L'instant t0 est alors estimé à un pas d'échantillonnage avant la détection.

On met une butée dans la recherche de cet instant t0 (cas ou la détection ne serait jamais atteinte). Dans ce cas, on considère l'instant t0 comme « non trouvé ». Cette butée est matérialisée par le fait d'avoir les deux conditions suivantes remplies :
- délai t1 atteint, et
- Ordre_F arrivé.

### 4. Description détaillée des stratégies

### 1) Stratégie 1 : minimum ou maximum de tension source

La tension aux bornes du disjoncteur est donc la tension source, sinusoïde à la fréquence industrielle f0, décalée d'une valeur constante (à l'échelle temporelle du cycle de refermeture rapide). Il faut déterminer le signe de cette valeur constante, en déterminant la valeur algébrique de la tension ligne à l'instant t0. Si ce signe est positif, on réalise la fermeture sur un maximum de tension source, et inversement si ce signe est négatif on réalise la fermeture sur un minimum de tension source. Ainsi, la date visée est la date de ce maximum ou de ce minimum augmentée (en se décalant « à droite » vers les dates supérieures) de la valeur :
- décalage=(arccos(|Uligne(t0)|/A))/(2.π.f0m) si |Uligne(t0)|<A, ou
- décalage =0 si |Uligne(t0)|>=A,
   - A est la valeur de tension nominale paramétrée, phase-terre,
   - f0m est la fréquence industrielle mesurée,
   - Uligne(t0) est la valeur de tension ligne à l'instant t0.

Cette valeur calculée, positive, est limitée par un huitième de la période de fréquence industrielle paramétrée, [0..1/(8*f0)].

Sur la fenêtre de tension source considérée pour l'analyse, l'algorithme repère donc et date les extrema concernés (minimum ou maximum) et propose un tableau de dates de fermeture qui tombent dans la fenêtre de refermeture [t3, t4] (k entier positif) : ${t}_{opt} \left(k\right) = {t}_{extrema} + k / f ⁢ 0 ⁢ m + décalage$

En cas d'échec de la fonction (pas d'extrema identifié), le tableau retourné est vide.

### 2) Stratégie 2 zéro de la tension aux bornes considérée sinusoïdale à la fréquence industrielle

Sur la fenêtre de tension aux bornes (différentielle) considérée pour l'analyse, on repère l'avant dernier passage à zéro (repérage précis, par interpolation linéaire), et on propose les dates, multiples de la période industrielle mesurée, qui tombent dans la fenêtre de refermeture [t3, t4] (k entier positif) : ${t}_{opt} \left(k\right) = {t}_{zéro} + k / \left(2*f⁢0⁢m\right)$

En cas d'échec de la fonction (pas de zéro identifié), le tableau retourné est vide.

### 3) Stratégie 3 creux de battements

On travaille sur la tension aux bornes (différentielle) du disjoncteur. Cette tension, dans le cas d'une ligne compensée et d'une phase saine ou de défaut disparu, présente des battements, dont on veut reconstituer l'enveloppe, périodique de période 1/(f0-f'). Le critère est de fermer sur un « creux » (un minimum local) de cette enveloppe. Une manière encore plus aboutie consiste à rechercher et à viser le vrai passage à zéro de la tension aux bornes le plus proche du creux de l'enveloppe que l'on a détecté.

Les étapes de calcul analytique suivantes permettent de faire cette reconstitution, par deux démodulations d'amplitude (en cos et sin) menées en parallèle, par estimation du déphasage source/ligne et finalement de la fonction « modulante » (enveloppe) :
- fréquence de la « porteuse » telle que : Fc= (f0+f')/2,
- démodulation en cosinus : signal(t) * cos(2*pi*Fc*t),
- démodulation en sinus : signal(t) * sin(2*pi*Fc*t),
- filtrage passe bas des signaux à la fréquence de coupure Fc, pour élimination de la composante haute fréquence (utilisation d'un filtre type « zéro delay » pour s'affranchir des problèmes de retard) : $Sig_demod_cos = filtre_zd ⁢ \left[signal\left(t\right)*cos\left(2*pi+Fc*t\right)\right] ,$ $Sig_demod_sin = filtre_zd ⁢ \left[signal\left(t\right)*sin\left(2*pi+Fc*t\right)\right] ,$
- estimation du déphasage angulaire source/ligne, par utilisation de la fonction « atan2 » : $Phi \left(t\right) = 2 * atan ⁢ 2 \left(sig_demod_cos\left(t\right), sig_demod_sin\left(t\right)\right) ,$
- obtention de l'enveloppe recherchée : $Enveloppe \left(t\right) = 2 * \left[sig_demod_cos\left(t\right).*sin\left(phi\left(t\right)/2\right)+sig_demod_sin\left(t\right).*cos\left(phi\left(t\right)/2\right)\right]$

Les minima de cette enveloppe correspondent aux creux des battements. On les date donc précisément. On en choisit un parmi plusieurs (tbeat) dans la fenêtre d'analyse et on propose des dates de refermeture optimales : ${t}_{opt} \left(k\right) = {t}_{beat} + k / \left(f⁢0⁢m-fʹ\right)$
qui tombent dans la fenêtre de refermeture [t3, t4].

### 4) Stratégie 4 zéro de la tension aux bornes par utilisation du modèle de Prony complet

On travaille sur la tension aux bornes du disjoncteur (différentielle). Il s'agit du cas le plus difficile : la forme d'onde identifiée côté ligne ne peut pas être approximée (par exemple par une sinusoïde) : on a besoin du modèle complet (fréquences, amplitudes, phases, amortissements) afin de prédire la forme d'onde aux bornes du disjoncteur dans la fenêtre de refermeture (on a donc une forme analytique de la tension) et de sélectionner les instants de passage à zéro, sur le modèle. On ne retient que les passages à zéro qui suivent un lobe de tension « petit » en amplitude (selon un critère explicité ci-dessous), afin de réduire le temps de pré-arc potentiel (la rigidité diélectrique du disjoncteur n'est pas infinie).

On a donc les étapes suivantes :
- analyse de Prony sur la tension source sur une fenêtre contemporaine de la fenêtre de 100 ms qui est utilisée pour la précédente analyse de tension côté ligne,
- sélection du mode dominant côté source et des trois modes côté ligne, pour former un modèle de tension aux bornes du disjoncteur, à quatre modes,
- reconstitution de la forme d'onde dans la fenêtre de refermeture [t3, t4] selon la forme analytique du modèle : $\begin{matrix}prony \left(t\right) & = Aʹ . {e}^{αʹ . t} . cos \left(2.⁢π.fʹ.t+ϕʹ\right) + \\ & Aʺ . {e}^{αʺ . t} . cos \left(2.⁢π.fʺ.t+ϕʺ\right) + \\ & A‴ . {e}^{α‴ . t} . cos \left(2.⁢π.f‴.t+ϕ‴\right) + \\ & {A}_{s}^{ʹ} . {e}^{αʹ ⁢ s . t} . cos \left(2.⁢π.{f}_{s}^{ʹ}.t+{ϕ}_{s}^{ʹ}\right)\end{matrix}$
   le modèle étant échantillonné à la même fréquence d'échantillonnage que les données issues de l'acquisition,
- repérage grossier de tous les extrema dans la fenêtre considérée :
   (prony[(k-1)Ts] < prony[kTs] ET prony[kTs] > prony[(k+1)Ts]) ou (prony[(k-1)Ts] > prony[kTs] ET prony[kTs] < prony[(k+1)Ts]): l'instant correspondant à l'indice k correspond à un extrema, Ts étant la période d'échantillonage,
- sélection des 10% des extrema (ou de tous, si les 10% de la quantité totale sont inférieurs à 10) dont la valeur absolue de l'amplitude est la plus petite,
- estimation fine (interpolation linéaire entre deux échantillons de signe opposé) des instants de passage à zéro suivant chaque extrema sélectionné précédemment, ces instants étant donc retournés.

En cas d'échec (pas de zéro identifié), le tableau retourné est vide.

### 5) Stratégies 5 & 7 zéro de tension source

Sur la fenêtre de tension source considérée pour l'analyse, on repère l'avant dernier passage à zéro, « tzero » (repérage précis, par interpolation linéaire), et on propose les dates, multiples de la période industrielle mesurée, qui tombent dans la fenêtre de refermeture [t3, t4] (k entier positif) : ${t}_{opt} \left(k\right) = {t}_{zéro} + k / \left(2*f⁢0⁢m\right)$

En cas d'échec (pas de zéro identifié), le tableau retourné est vide.

### 6) Stratégie 6 fermeture sur paramètres angulaires, sur tension ligne

On travaille sur la tension ligne considérée comme sinusoïdale à la fréquence industrielle f0.

Dans un premier temps, la tension ligne est filtrée passe-bas (réutilisation du filtre de la fonction de reconstitution des tensions source). On cherche ensuite un passage à zéro correspondant à un dV/dt positif dans le tableau de tension fourni, le plus proche du milieu de la fenêtre. On applique ensuite un décalage angulaire correspondant à la valeur paramétrée pour la phase considérée, en tenant compte de la fréquence ligne fournie f' (obtention d'une date tdécalé ultérieure). On propose alors des dates qui tombent dans la fenêtre [t3, t4], en décalages d'un multiple de la période de la tension ligne : ${t}_{opt} \left(k\right) = {t}_{décalé} + k / fʹ$

Les dates de fermeture ainsi proposées sont indépendantes pour chaque phase. On a ainsi une fermeture en décalage angulaire illustrée sur la figure 7.

On compte sur le fait que, dans la fonction de choix des dates (état référence 38 sur la figure 3), on essaie de fermer avec des dates les plus proches pour les trois phases pour imposer une séquence de fermeture avec certitude. On ne retient donc que les zéros à dv/dt positifs, afin d'espacer et de réduire les possibilités de groupage et d'éviter ainsi une séquence de fermeture non optimale.

La figure 8 illustre le paramétrage [PhA, PhB, PhC] = [120°, 240°, 90°] correspondant typiquement à une fermeture sur transformateur à vide avec réseau à neutre isolé (on a matérialisé en plus des trois phases, la différence entre PhA et PhB, à des fins d'illustration). La stratégie dans ce cas est de fermer deux premières phases simultanément sur un maximum de leur tension différentielle, puis la troisième phase un quart (90°) de période plus tard. On voit que les dates de fermeture proposées se regroupent naturellement, de telle façon que la séquence de fermeture PhA+PhB puis PhC est imposée.

### D) Fermeture commune aux trois phases (37-38)

Dans la machine d'état de la figure 3, chaque stratégie se déroule au plus vite compte tenu de la puissance de calcul embarquée et a pour sortie un jeu (tableau) de dates de fermetures optimales dans la fenêtre de fermeture visée (paramètres).

L'étape ultérieure 38 dans l'algorithme, qui est commune aux trois phases A, B et C (donc aux trois machines d'état) a pour but de choisir, pour chaque phase à refermer, une date optimale. L'optimalité combine deux critères : dispersion des dates la plus faible (de façon à minimiser le changement occasionné sur les conditions de manoeuvre par la première phase qui referme sur les suivantes) et dates les plus proches possibles du début de la fenêtre de refermeture (la prédiction devenant de moins en moins précise au fur et à mesure que l'on s'éloigne de la fenêtre d'analyse).

On sélectionne le triplet (ou couple) dont l'exponentielle de la différence des deux dates extrêmes, exprimées en millisecondes, multipliée par la distance à l'instant t3 (le plus petit t3 des trois phases, cas de la refermeture) ou à la première date accessible (cas de la fermeture simple) de la date moyenne (centrale) de ce triplet (ou couple), dates exprimées en secondes, est minimum. Les trois dates de ce triplet (ou couple) doivent être accessibles au moment ou on fait cette analyse (il n'est pas trop tard pour générer cet ordre, compte tenu du temps de manoeuvre, temps mécanique du disjoncteur).

Si une seule phase est à refermer, le critère de dispersion ne s'applique pas et la première date accessible est choisie (compte tenu du temps mécanique du disjoncteur).

Dans le cas ou des erreurs de calcul se sont produites dans les applications de stratégie (un ou plusieurs tableaux retournés vides), on suit la stratégie suivante :
- trois phases A, B et C à refermer, un tableau vide : on ferme les deux phases correctes selon le critère expliqué ci-dessus. Ensuite on ferme la troisième phase T0/2 après la dernière phase (T0 : période de la fréquence industrielle mesurée, 1/f0m),
- trois phases A, B et C à refermer, deux tableaux vides : on ferme la phase correcte au plus tôt, la deuxième phase T0/2 plus tard, la troisième phase encore T0/2 après,
- trois phases A, B et C à refermer, trois tableaux vides : on ferme aux instants (t3+t4)/2, (t3+t4)/2+T0/2, (t3+t4)/2+T0,
- une phase à refermer, un tableau vide : on ferme à l'instant (t3+t4)/2.

### REFERENCES

[1) « Manoeuvres contrôlées, aperçu de l'état de l'art (1ère partie) » (Electra, N° 162, octobre 1995)
[2] US 2004/0189307.

## Revendications

1. Procédé de commande d'un appareil d'interruption du courant dans un réseau électrique haute tension comprenant un générateur (10), un transformateur de puissance (11), un transformateur de courant triphasé (12), un transformateur de tension monophasé coté source, un transformateur de tension triphasé coté ligne, un disjoncteur (13) et son armoire de commande, une ligne de transmission (14), comprenant pour chaque phase (A, B, C) :
- une étape d'obtention des tensions sources manquantes à partir d'une tension source acquise,
- une étape de discrimination phase saine/phase en défaut,
- une étape d'analyse de tension par tentative d'adéquation d'un modèle sur une fenêtre de signal,
**caractérisé en ce qu'**il comprend pour chaque phase (A,B,C) :
- une étape de choix d'une stratégie de fermeture simple ou de refermeture de l'appareil de coupure en fonction de conditions de choix,
- une étape de calcul d'un jeu de dates de refermeture optimales pour chaque phase selon la stratégie choisie,
- une étape de sélection d'une date optimale parmi les dates optimales proposées et de fermeture des phases de l'appareil d'interruption du courant.

2. Procédé selon la revendication 1, l'étape d'obtention de la tension source comprend :
- une étape d'acquisition d'une tension source correspondant à une phase,
- une étape de reconstitution des deux autres tensions sources correspondant aux deux autres phases, par calcul.

3. Procédé selon la revendication 1, dans lequel on réalise la discrimination phase saine/phase en défaut (42) en effectuant en permanence l'acquisition des courants et en calculant, sur une période de la fréquence industrielle, la valeur quadratique moyenne, ou RMS, pour chaque phase, que l'on stocke en mémoire, et lors d'un ordre d'ouverture on termine le calcul de la valeur RMS en cours et on la compare à la moyenne des n valeurs stockées en mémoire, si cette valeur courante dépasse d'une valeur paramétrée cette valeur moyenne ainsi que la valeur I nominale paramétrée du courant I nominal divisée par 10 alors la phase est considérée en défaut.

4. Procédé selon la revendication 3, dans lequel on réalise la discrimination phase saine/phase en défaut (42), dans le cas où l'ordre d'ouverture intervient alors que les n valeurs RMS stockées en mémoire ne sont pas atteintes, en calculant la valeur RMS courante sur les M=round(1/(f0*Ts)) points suivants l'apparition de l'ordre d'ouverture, une phase étant considérée comme étant en défaut si la valeur RMS de courant dépasse la valeur nominale de courant assignée en paramètre, en tenant compte d'une marge de 25%.

5. Procédé selon la revendication 1, dans lequel l'analyse de tension se fait par tentative d'adéquation d'un modèle prony (t) sur une fenêtre de signal, ce modèle étant une somme de trois sinusoïdes amorties d'amplitudes A', A" et A"' de phases ϕ', ϕ" et ϕ'", de fréquence f', f" et f"', et de facteurs d'amortissement α', α" et α'" **:** $prony \left(t\right) = Aʹ . {e}^{αʹ . t} . cos \left(2.⁢π.fʹ.t+ϕʹ\right) + Aʺ . {e}^{αʺ . t} . cos \left(2.⁢π.fʺ.t+ϕʺ\right) + A‴ . {e}^{α‴ . t} . cos \left(2.⁢π.f‴.t+ϕ‴\right)$
les amplitudes A', A" , A''' étant classées par ordre décroissant, de façon à privilégier le mode de plus forte amplitude.

6. Procédé selon la revendication 1, dans lequel on utilise un test de comparaison de la durée entre l'ordre d'ouverture et l'ordre de fermeture à un délai t2 pour différencier les cas de fermeture simple (25) et les cas de refermeture rapide (26).

7. Procédé selon la revendication 6, dans lequel en cas de fermeture simple lors de la réception d'un ordre de fermeture, on effectue une analyse de tension côté ligne et coté source sur les 100 ms de signal précédent l'ordre, et on effectue le choix d'une stratégie, et après avoir calculé un jeu de dates optimales selon cette stratégie on bascule dans un temps d'attente de resynchronisation des phases.

8. Procédé selon la revendication 6, dans lequel en cas de refermeture rapide, si la date relative courante est supérieure à un délai déterminé t1, on effectue une analyse de tension côté ligne sur les 100 ms de signal précédent, et on effectue le choix d'une stratégie et après avoir calculé un jeu de dates optimales selon cette stratégie on bascule dans une étape d'attente de resynchronisation des phases.

9. Procédé selon la revendication 7 ou la revendication 8, dans lequel la condition de sortie de ce temps d'attente de resynchronisation est donné ci-dessous pour la phase A :
CS_x = recopie de la position de la phase x du disjoncteur, 1=fermé, 0=ouvert / CALC_x = variable globale accessible en lecture, indiquant par une valeur de 1 que la phase x est d'ores et déjà en attente dans l'étape de resynchronisation, sinon 0
CS_B = 1 ET CS_C = 1
OU
CS_B = 0 ET CALC_B = 1 ET CS_C = 1
OU
CS_B = 1 ET CS_C = 0 ET CALC_C = 1
OU
CS_B = 01 ET CALC_B = 1 ET CS_C = 0 ET CALC_C = 1

10. Procédé selon la revendication 5, dans lequel, les conditions de choix entre les différentes stratégies sont les suivantes :
- Cond1 : (f' hors gamme OU A' < Amin) ET (f" hors gamme OU A" < Amin) ET (f'" hors gamme OU A"' < Amin) ET phase saine,
la condition « hors gamme » indiquant que la fréquence en question n'appartient pas à l'intervalle [f1 f2] ni à f0m±1%, f1 et f2 étant des fréquences paramètres de l'application, f0m étant la fréquence industrielle mesurée,
- Cond2 : (f'=f0m±1% ET A'>Amin ET A"<Amin),
- Cond3 : (f1<f'<f2 ET A'>Amin ET A"<(3*A'),
- Cond4 : (A' >Amin ET A''>β*A'),
- Cond5 : t0 non trouvé OU décroissance trop rapide de tension ligne après t0, t0 étant l'instant calculé d'isolation de la ligne,
- Cond6 : Psource < Amin²/2 ET A' > Amin ET f' = f0±5%, Amin étant l'amplitude minimum en p.u. en dessous de laquelle on ne considère plus un mode oscillatoire comme significatif,
Psource étant la puissance du signal tension source, calculée sur la même fenêtre temporelle que celle ou l'on fait l'analyse côté ligne : sur N points de fenêtre, on dispose des échantillons Usource [0] à Usource [N-1], avec : $Psource = \frac{1}{N} * {\sum }_{i = 0}^{N - 1} Usource ⁢ {\left(i\right)}^{2}$
le critère de « décroissance lente » étant tel que l'on travaille sur la tension ligne (Uligne), ce critère étant vérifié si les M points de tension suivant t0 sont tous supérieurs ou égaux à une fraction paramétrable de la tension en t0 (M étant le nombre de points correspondant à une période de la fréquence industrielle paramétrée) : [Uligne(t0)..Uligne(t0+M)] >= Uligne(t0), la décroissance étant, dans le cas contraire, jugée trop rapide, et
β étant une valeur paramétrée comprise entre 0 et 1.

11. Procédé selon la revendication 9, dans lequel les stratégies de fermeture simple et de refermeture sont les suivantes :
- Stratégie 1 : minimum ou maximum de la tension source, considérée sinusoïdale à la fréquence industrielle, les dates optimales étant périodiques de période 1/f0m (f0m : fréquence industrielle mesurée),
- Stratégie 2 : zéro de la tension aux bornes, considérée sinusoïdale à la fréquence industrielle, les dates optimales étant périodiques de période 1/(2*f0m),
- Stratégie 3 : creux de battement de la tension aux bornes, les dates optimales étant périodiques de période 1/(f0m-f'),
- Stratégie 4 : zéro de la tension aux bornes, prédite par le modèle de Prony complet, les dates optimales n'étant pas périodiques,
- Stratégie 5 & 7 : zéro de la tension source, considérée sinusoïdale à la fréquence industrielle, les dates optimales étant périodiques de période 1/(2*f0m),
- Stratégie 6 : fermeture angulaire paramétrée sur la tension ligne, considérée sinusoïdale à la fréquence industrielle, les dates optimales étant périodiques de période 1/f', les passages par zéro étant datés et un décalage angulaire étant appliqué, ce décalage pouvant être différent d'une phase à l'autre.

12. Procédé selon la revendication 11, dans lequel on détermine l'instant t0 d'isolation de la ligne en parcourant le signal de tension ligne, dans le sens direct, depuis une date où on est sûr que la tension vue du réducteur de mesure est sinusoïdale en faisant une recherche en rupture de modèle sinusoïdal, sur une fenêtre glissante de taille M= round (1/(f0*Ts)) avec un incrément de un échantillon, f0 étant la fréquence industrielle paramétrée, en essayant sur chaque fenêtre de M points d'ajuster un modèle sinusoïdal par la méthode des moindres carrés non linéaires, et en utilisant pour chaque itération, un vecteur de paramètres de départ, qui est défini comme suit :
- amplitude = maximum de la fenêtre considérée,
- fréquence = fréquence industrielle paramétrée,
- phase = calculée en fonction des passages à zéro dans la fenêtre considérée,
en extrapolant, à chaque itération, trois points futurs à l'aide du modèle estimé et en calculant la moyenne des trois écarts avec le signal réel, en considérant que la détection de l'instant t0 est atteinte si cette moyenne dépasse un seuil déterminé.

13. Procédé selon la revendication 12, dans lequel dans la stratégie 1, la tension aux bornes du disjoncteur étant la tension source, décalée d'une valeur constante, on détermine le signe de cette valeur constante en observant la valeur algébrique de la tension ligne à l'instant t0, si ce signe est positif, on réalise la fermeture sur un maximum de tension source, et inversement si ce signe est négatif on réalise la fermeture sur un minimum de tension source, la date visée étant la date de ce maximum ou de ce minimum augmentée de la valeur :
• décalage=(arccos(|Uligne(t0)|/A))/(2.π.f0m) si |Uligne(t0)|<A, ou
• décalage =0 si |Uligne (t0)|>=A,
- A : valeur de tension nominale paramétrée, phase-terre,
- f0m : fréquence industrielle mesurée,
- Uligne(t0) : valeur de tension ligne à l'instant t0, on repère et date les extrema concernés et on propose un tableau de dates de fermeture qui tombent dans la fenêtre de refermeture [t3, t4] (k entier positif) avec : ${t}_{opt} \left(k\right) = {t}_{extrema} + k / f ⁢ 0 ⁢ m + décalage$

14. Procédé selon la revendication 12, dans lequel, dans la stratégie 2, on repère et on date précisément dans la fenêtre d'analyse l'avant dernier passage à zéro par interpolation linéaire entre deux échantillons de signes opposés, et on propose les dates, multiples de la période industrielle mesurée, qui tombent dans la fenêtre de refermeture [t3, t4] (k entier positif) avec : ${t}_{opt} \left(k\right) = {t}_{zéro} + k / \left(2*f⁢0⁢m\right) .$

15. Procédé selon la revendication 12, dans lequel, dans la stratégie 3, on reconstitue l'enveloppe périodique de la tension aux bornes du disjoncteur, qui présente des battements, dont on veut reconstituer l'enveloppe, périodique de période 1/(f0-f'), en fermant sur un minimum local ou « creux » de cette enveloppe, en choisissant et datant le creux le plus proche du centre de la fenêtre d'analyse et en proposant des dates de refermeture optimales : ${t}_{opt} \left(k\right) = {t}_{beat} + k / \left(f⁢0⁢m-fʹ\right)$
qui tombent dans la fenêtre de refermeture [t3, t4].

16. Procédé selon la revendication 12, dans lequel, dans la stratégie 4, on ne retient que les passages à zéro de la tension aux bornes du disjoncteur qui suivent un lobe de tension « petit » en amplitude avec les étapes suivantes :
- analyse de Prony sur la tension source sur une fenêtre contemporaine de la fenêtre de N points, 100ms, qui est utilisée pour la précédente analyse de tension côté ligne,
- sélection du mode dominant côté source et des trois modes côté ligne, pour former un modèle de tension aux bornes du disjoncteur, à quatre modes,
- reconstitution de la forme d'onde de tension aux bornes du disjoncteur dans la fenêtre de refermeture [t3, t4] selon la forme analytique du modèle : $\begin{matrix}prony \left(t\right) & = Aʹ . {e}^{αʹ . t} . cos \left(2.⁢π.fʹ.t+ϕʹ\right) + \\ & Aʺ . {e}^{αʺ . t} . cos \left(2.⁢π.fʺ.t+ϕʺ\right) + \\ & A‴ . {e}^{α‴ . t} . cos \left(2.⁢π.f‴.t+ϕ‴\right) + \\ & {A}_{s}^{ʹ} . {e}^{αʹ ⁢ s . t} . cos \left(2.⁢π.{f}_{s}^{ʹ}.t+{ϕ}_{s}^{ʹ}\right)\end{matrix}$
le modèle étant échantillonné à la même fréquence d'échantillonnage que les données issues de l'acquisition,
- repérage grossier de tous les extrema dans la fenêtre considérée :
(prony[(k-1)Ts] < prony[kTs] ET prony[kTs] > prony[(k+1)Ts]) ou (prony[(k-1)Ts] > prony[kTs] ET prony[kTs] < prony[(k+1)Ts]) : l'instant correspondant à l'indice k correspond à un extrema,
- sélection des 10% des extrema ou de tous, si les 10% de la quantité totale sont inférieurs à 10, dont la valeur absolue de l'amplitude est la plus petite,
- estimation fine des instants de passage à zéro suivant chaque extrema sélectionné précédemment, ces instants étant donc retournés.

17. Procédé selon la revendication 12, dans lequel, dans les stratégies 5 et 7, on date précisément l'avant dernier passage à zéro de la tension source dans la fenêtre d'analyse, par interpolation linéaire entre deux échantillons, « tzero », et on propose les dates, multiples de la période industrielle mesurée, qui tombent dans la fenêtre de refermeture [t3, t4] (k entier positif) avec : ${t}_{opt} \left(k\right) = {t}_{zéro} + k / \left(2*f⁢0⁢m\right) .$

18. Procédé selon la revendication 9, dans lequel, dans la stratégie 6, dans un premier temps, on filtre passe-bas la tension ligne, on repère ensuite précisément un passage à zéro, par interpolation linéaire entre deux échantillons, correspondant à un dV/dt positif dans le tableau de tension fourni, le plus proche du milieu de la fenêtre, on applique ensuite un décalage angulaire correspondant à la valeur paramétrée pour la phase considérée, en tenant compte de la fréquence ligne fournie f', on propose alors des dates qui tombent dans la fenêtre [t3, t4], en décalages d'un multiple de la période de la tension ligne avec : ${t}_{opt} \left(k\right) = {t}_{décalé} + k / fʹ$
les dates de fermeture ainsi proposées étant indépendantes pour chaque phase.

19. Procédé selon les revendications 13 à 18, dans lequel on retourne, en cas d'échec de la stratégie choisie, un tableau vide.

20. Procédé selon la revendication 1, dans lequel, dans l'étape de fermeture commune aux trois phases, on choisit, pour chaque phase à refermer, une date optimale parmi le jeu de dates proposées, l'optimalité combinant deux critères : dispersion des dates la plus faible et dates les plus proches possibles du début de la fenêtre paramétrée de refermeture.

21. Procédé selon la revendication 19, dans lequel on sélectionne le triplet ou couple dont l'exponentielle de la différence des deux dates extrêmes, exprimées en millisecondes, multipliée par la distance à l'instant t3 ou à la première date accessible, dates exprimées en secondes, est minimum.

22. Procédé selon la revendication 19, dans lequel si une seule phase est à refermer, on choisit la première date accessible.

23. Procédé selon la revendication 19, dans lequel, dans le cas ou des erreurs de calcul se sont produites dans les applications de stratégie, on suit la stratégie suivante :
- trois phases A, B et C à refermer, un tableau vide :
on ferme successivement les deux phases correctes, puis on ferme la troisième phase T0/2 après la dernière phase, T0 étant la période de la fréquence industrielle mesurée, 1/f0m,
- trois phases A, B et C à refermer, deux tableaux vides : on ferme la phase correcte au plus tôt, la deuxième phase TO/2 plus tard, la troisième phase encore T0/2 après,
- trois phases A, B et C à refermer, trois tableaux vides : on ferme aux instants (t3+t4)/2, (t3+t4)/2+T0/2, (t3+t4)/2+T0,
- une phase à refermer, un tableau vide : on ferme à l'instant (t3+t4)/2.

## Patentansprüche

1. Verfahren zur Steuerung eines Stromunterbrechungsgeräts in einem elektrischen Hochspannungsnetz, umfassend einen Generator (10), einen Leistungstransformator (11), einen Dreiphasenstromtransformator (12), einen quellenseitigen Einphasenspannungstransformator, einen leitungsseitigen Dreiphasenspannungstransformator, einen Schalter (13) und seinen Steuerschrank, eine Übertragungsleitung (14), umfassend für jede Phase (A, B, C):
- Einen Schritt der Ermittlung der fehlenden Quellenspannungen ausgehend von einer erfassten Quellenspannung,
- Einen Schritt der Diskriminierung intakte Phase/fehlerhafte Phase,
- Einen Schritt der Spannungsanalyse durch einen Versuch der Eignung eines Modells auf einem Signalfenster,
**dadurch gekennzeichnet, dass** es für jede Phase (A, B, C) umfasst:
- Einen Schritt der Auswahl einer Strategie zum einfachen Schließen oder zum Wiederschließen des Unterbrechungsgeräts als Funktion von Auswahlbedingungen,
- Einen Schritt der Berechnung eines Satzes optimaler Zeitpunkte zum Wiederschließen für jede Phase gemäß der ausgewählten Strategie,
- Einen Schritt der Auswahl eines optimalen Zeitpunktes aus den vorgeschlagenen optimalen Zeitpunkten und des Schließens der Phasen des Stromunterbrechungsgeräts.

2. Verfahren nach Anspruch 1, wobei der Schritt der Ermittlung der Quellenspannung umfasst:
- Einen Schritt der Erfassung einer Quellenspannung, die einer Phase entspricht,
- Einen Schritt der Wiederherstellung der zwei anderen Quellenspannungen entsprechend den zwei anderen Phasen durch Berechnung.

3. Verfahren nach Anspruch 1, bei dem man die Diskriminierung intakte Phase/fehlerhafte Phase (42) realisiert durch ständige Durchführung der Erfassung der Ströme und durch Berechnung, auf einer Periode der Netzfrequenz, des mittleren quadratischen Werts, oder RMS, für jede Phase, die man in einem Speicher abspeichert, und wobei man bei einem Öffnungsbefehl die momentane Berechnung des RMS-Werts beendet und ihn mit dem Mittelwert der im Speicher abgespeicherten n Werte vergleicht, und wenn dieser momentane Wert diesen Mittelwert sowie den parametrisierten Nominalwert I des nominalen Stroms I, dividiert durch 10, um einen parametrisierten Wert übersteigt, dann wird die Phase als fehlerhaft betrachtet.

4. Verfahren nach Anspruch 3, bei dem man die Diskriminierung intakte Phase/fehlerhafte Phase (42) in dem Fall, in dem der Öffnungsbefehl erfolgt, während die n abgespeicherten RMS-Werte im Speicher nicht erreicht sind, realisiert, indem man den momentanen RMS-Wert auf den M = round(1 / (f0 * Ts)) Punkten berechnet, die dem Auftreten des Öffnungsbefehls folgen, wobei eine Phase als fehlerhaft betrachtet wird, wenn der RMS-Wert des Stroms den nominalen Stromwert, der einem Parameter zugewiesen ist, unter Berücksichtigung einer Marge von 25 % übersteigt.

5. Verfahren nach Anspruch 1, bei dem die Spannungsanalyse durch einen Versuch der Eignung eines Modells Prony (t) auf einem Signalfenster erfolgt, wobei dieses Modell eine Summe von drei gedämpften Sinuskurven mit Amplituden A', A" und A'" mit Phasen ϕ', ϕ" und ϕ"', mit Frequenz f', f" und f"' und mit Dämpfungsfaktoren α', α" und α'" ist: $prony \left(t\right) = Aʹ . {e}^{αʹ . t} . cos \left(2.⁢π.fʹ.t+ϕʹ\right) + Aʺ . {e}^{αʺ . t} . cos \left(2.⁢π.fʺ.t+ϕʺ\right) + A‴ . {e}^{α‴ . t} . cos \left(2.⁢π.f‴.t+ϕ‴\right)$
wobei die Amplituden A', A", A'" in abnehmender Reihenfolge angeordnet sind, sodass die Mode mit der größten Amplitude privilegiert wird.

6. Verfahren nach Anspruch 1, bei dem man einen Test des Vergleichens der Dauer zwischen dem Öffnungsbefehl und dem Schließbefehl mit einer Zeitdauer t2 verwendet, um die Fälle des einfachen Schließens (25) und die Fälle des schnellen Wiederschließens (26) voneinander zu unterscheiden.

7. Verfahren nach Anspruch 6, bei dem man im Falle des einfachen Schließens beim Empfang eines Schließbefehls eine Analyse der leitungsseitigen und der quellenseitigen Spannung auf den 100 ms des Signals durchführt, die dem Befehl vorangehen, und man die Auswahl einer Strategie durchführt, und nachdem man gemäß dieser Strategie einen Satz von optimalen Zeitpunkten berechnet hat, man in eine Wartezeit zur Resynchronisierung der Phasen umschaltet.

8. Verfahren nach Anspruch 6, bei dem man im Fall schnellen Wiederschließens, wenn der momentane relative Zeitpunkt größer als eine vorbestimmte Zeitdauer t1 ist, eine Analyse der leitungsseitigen Spannung auf den vorhergehenden 100 ms des Signals durchführt, und man die Auswahl einer Strategie durchführt, und nachdem man gemäß dieser Strategie einen Satz von optimalen Zeitpunkten berechnet hat, man in einen Warteschritt zur Resynchronisierung der Phasen umschaltet.

9. Verfahren nach Anspruch 7 oder Anspruch 8, bei dem die Ausgangsbedingung dieser Wartezeit zur Resynchronisierung nachfolgend für die Phase A gegeben ist:
CS_x = Kopie der Position der Phase x des Schalters, 1 = geschlossen, 0 = offen/CALC_x = globale Lesezugriffsvariable, die durch einen Wert von 1 angibt, dass die Phase x bereits jetzt in dem Schritt der Resynchronisierung wartet, andernfalls 0
CS_B = 1 UND CS_C = 1
ODER
CS_B = 0 UND CALC_B = 1 UND CS_C=1
ODER
CS_B = 1 UND CS_C = 0 UND CALC_C = 1
ODER
CS_B = 01 UND CALC_B = 1 UND CS_C = 0 UND CALC_C = 1

10. Verfahren nach Anspruch 5, bei dem die Bedingungen der Auswahl zwischen den verschiedenen Strategien die Folgenden sind:
- Cond1: (f' außerhalb Bereich ODER A' < Amin) UND (f" außerhalb Bereich ODER A" < Amin) UND (f'" außerhalb Bereich ODER A'" < Amin) UND Phase intakt,
wobei die Bedingung "außerhalb Bereich" angibt, dass die fragliche Frequenz nicht zum Intervall [f1 f2] und auch nicht zu f0m ± 1 % gehört, wobei f1 und f2 Parameterfrequenzen der Anwendung sind, wobei f0m die gemessene Netzfrequenz ist,
- Cond2: (*f*' = *f*0*m* ± 1 % UND A' > Amin UND A" < Amin),
- Cond3: (*f*1 < *f' < f*2 UND A' > Amin UND A" < β * A'),
- Cond4: (A' > Amin UND A" > β * A'),
- Cond5: t0 nicht gefunden ODER zu starke Abnahme der Leitungsspannung nach *t*0, wobei *t*0 der berechnete Zeitpunkt der Isolierung der Leitung ist,
- Cond6: Psource < Amin²/2 UND A' > Amin UND f' = f0 ± 5 %, wobei Amin die minimale Amplitude in p.u. ist, unterhalb derer man eine Oszillationsmode nicht mehr als maßgeblich betrachtet,
Psource die Leistung des Quellenspannungssignals ist, berechnet auf dem gleichen Zeitfenster wie jenes, wo man die leitungsseitige Analyse durchführt: auf N Punkten des Fensters verfügt man über Abtastwerte Usource[0] bis Usource[N - 1], mit: $Psource = \frac{1}{N} * {\sum }_{i = 0}^{N - 1} Usource ⁢ {\left(i\right)}^{2}$
wobei das Kriterium der "langsamen Abnahme" derart ist, dass man an der Leitungsspannung (Uligne) arbeitet, wobei dieses Kriterium verifiziert wird, wenn die M Spannungspunkte im Anschluss an t0 alle größer oder gleich einem parametrisierbaren Bruchteil der Spannung bei t0 sind (wobei M die Zahl der Punkte entsprechend einer Periode der parametrisierten Netzfrequenz ist): [Uligne(t0).. Uligne(t0 + M)] ≥ Uligne(t0), wobei die Abnahme im entgegengesetzten Fall als zu schnell eingestuft wird, und
β ein Parameterwert ist, der zwischen 0 und 1 enthalten ist.

11. Verfahren nach Anspruch 9, bei dem die Strategien des einfachen Schließens und des Wiederschließens die Folgenden sind:
- Strategie 1: Minimum oder Maximum der Quellenspannung, als sinusförmig mit der Netzfrequenz betrachtet, wobei die optimalen Zeitpunkte periodisch mit Periode 1 / f0m sind (f0m: gemessene Netzfrequenz),
- Strategie 2: Nullwert der Spannung an den Anschlüssen, als sinusförmig betrachtet mit der Netzfrequenz, wobei die optimalen Zeitpunkte periodisch sind mit Periode 1 / (2 * f0m),
- Strategie 3: Schwebungstal der Spannung an den Anschlüssen, wobei die optimalen Zeitpunkte periodisch sind mit Periode 1 / (f0m - f'),
- Strategie 4: Nullwert der Spannung an den Anschlüssen, vorhergesagt durch das vollständige Prony-Modell, wobei die optimalen Zeitpunkte nicht periodisch sind,
- Strategie 5 & 7: Nullwert der Quellenspannung, als sinusförmig betrachtet mit der Netzfrequenz, wobei die optimalen Zeitpunkte periodisch sind mit Periode 1 / (2 * f0m),
- Strategie 6: Parametrisiertes Winkelschließen auf der Leitungsspannung, als sinusförmig betrachtet mit der Netzfrequenz, wobei die optimalen Zeitpunkte periodisch sind mit Periode 1/f', wobei die Nulldurchgänge datiert sind und ein Winkelversatz angewandt wird, wobei dieser Versatz von einer Phase zur anderen unterschiedlich sein kann.

12. Verfahren nach Anspruch 11, bei dem man den Zeitpunkt t0 der Isolierung der Leitung beim Durchlaufen des Leitungsspannungssignals im direkten Sinn aus einem Zeitpunkt bestimmt, zu dem man sicher ist, dass die von Messspannungsteiler gesehene Spannung sinusförmig ist, unter Durchführung einer Recherche nach einem Bruch des Sinusformmodells, auf einem gleitenden Fenster der Größe M = round(1 / (f0 * Ts)) mit einem Inkrement von einem Abtastwert, wobei f0 die parametrisierte Netzfrequenz ist, wobei man auf jedem Fenster mit M Punkten versucht, ein Sinusformmodell durch die Methode der kleinsten nichtlinearen Quadrate anzupassen, und unter Verwendung eines Ausgangsparametervektors für jede Iteration, der wie folgt definiert ist:
- Amplitude = Maximum des betrachteten Fensters,
- Frequenz = Parametrisierte Netzfrequenz,
- Phase = Berechnet als Funktion der Nulldurchgänge in dem betrachteten Fenster,
wobei man bei jeder Iteration drei zukünftige Punkte mit Hilfe des geschätzten Modells extrapoliert und den Mittelwert der drei Abstände zum reellen Signal berechnet unter Berücksichtigung der Tatsache, dass die Erfassung des Zeitpunkts t0 erreicht ist, wenn dieser Mittelwert eine vorbestimmte Schwelle übersteigt.

13. Verfahren nach Anspruch 12, bei dem man in der Strategie 1, wobei die Spannung an den Anschlüssen des Schalters die Quellenspannung ist, versetzt um einen konstanten Wert, das Vorzeichen dieses konstanten Werts bestimmt, indem man den algebraischen Wert der Leitungsspannung zum Zeitpunkt t0 beobachtet, und wenn dieses Vorzeichen positiv ist, realisiert man das Schließen auf einem Maximum der Quellenspannung, und wenn umgekehrt dieses Vorzeichen negativ ist, realisiert man das Schließen auf einem Minimum der Quellenspannung, wobei der anvisierte Zeitpunkt der Zeitpunkt dieses Maximums oder dieses Minimums ist, erhöht um den Wert:
• Versatz = (arccos(|Uligne(t0)|/A))/(2.π.f0m) wenn |Uligne(t0)| < A, oder
• Versatz = 0 wenn |Uligne (t0)| ≥ A,
- A: Parametrisierter Nominalspannungswert, Phase-Erde,
- f0m: Gemessene Netzfrequenz,
- Uligne(t0): Wert der Leitungsspannung zum Zeitpunkt t0, man ermittelt und datiert die betroffenen Extrema und schlägt eine Tabelle von Schließzeitpunkten vor, die in das Wiederschließfenster [t3, t4] fallen (k positive ganze Zahl), mit: ${t}_{opt} \left(k\right) = {t}_{extrema} + k / f ⁢ 0 ⁢ m + décalage$

14. Verfahren nach Anspruch 12, bei dem man in der Strategie 2 präzise in dem Analysefenster den vorletzten Nulldurchgang durch lineare Interpolation zwischen zwei Abtastwerten mit entgegengesetzten Vorzeichen bestimmt und datiert, und man die Zeitpunkte als Vielfache der gemessenen Netzperiode vorschlägt, die in das Wiederschließfenster [t3, t4] fallen (k positive ganze Zahl) mit: ${t}_{opt} \left(k\right) = {t}_{zéro} + k / \left(2*f⁢0⁢m\right) .$

15. Verfahren nach Anspruch 12, bei dem man in der Strategie 3 die periodische Einhüllende der Spannung an den Anschlüssen des Schalters wiederherstellt, die Schwebungen darstellt, deren Einhüllende man wiederherstellen möchte, periodisch mit der Periode 1 / (f0 - f'), wobei man auf einem lokalen Minimum oder "Tal" dieser Einhüllenden schließt, wobei man das Tal auswählt und datiert, dass am nächsten am Zentrum des Analysefensters liegt, und wobei man optimale Wiederschließzeitpunkte vorschlägt: ${t}_{opt} \left(k\right) = {t}_{beat} + k / \left(f⁢0⁢m-fʹ\right)$
die in das Wiederschließfenster [t3, t4] fallen.

16. Verfahren nach Anspruch 12, bei dem man in der Strategie 4 nur die Nulldurchgänge der Spannung an den Anschlüssen des Schalters berücksichtigt, die einer in der Amplitude "kleinen" Spannungskeule folgen, mit den folgenden Schritten:
- Prony-Analyse auf der Quellenspannung auf einem momentanen Fenster des Fensters von N Punkten, 100 ms, das für die vorhergehende Analyse der leitungsseitigen Spannung verwendet wird,
- Auswahl der dominierenden Mode auf der Quellenseite und der drei Moden auf der Leitungsseite, um ein Modell der Spannung an den Anschlüssen des Schalters mit vier Moden zu bilden,
- Wiederherstellung der Spannungswellenform an den Anschlüssen des Schalters in dem Wiederschließfenster [t3, t4] nach der analytischen Form des Modells: $\begin{matrix}prony \left(t\right) & = Aʹ . {e}^{αʹ . t} . cos \left(2.⁢π.fʹ.t+ϕʹ\right) + \\ & Aʺ . {e}^{αʺ . t} . cos \left(2.⁢π.fʺ.t+ϕʺ\right) + \\ & A‴ . {e}^{α‴ . t} . cos \left(2.⁢π.f‴.t+ϕ‴\right) + \\ & {A}_{s}^{ʹ} . {e}^{αʹ ⁢ s . t} . cos \left(2.⁢π.{f}_{s}^{ʹ}.t+{ϕ}_{s}^{ʹ}\right)\end{matrix}$
wobei das Modell mit der gleichen Abtastfrequenz abgetastet wird wie die aus der Erfassung stammenden Daten,
- Groberfassung aller Extrema in dem betrachteten Fenster:
(prony[(k - 1)Ts] < prony[kTs] UND prony[kTs] > prony[(k + 1)Ts]) ODER (prony[(k - 1)Ts] > prony[kTs] UND prony[kTs] < prony[(k + 1)Ts]): der dem Index k entsprechende Zeitpunkt entspricht einem Extremum,
- Auswahl von 10 % der Extrema oder von allen, wenn die 10 % der gesamten Menge kleiner als 10 sind, deren Amplitudenabsolutwert am kleinsten ist,
- Feinabschätzung der Zeitpunkte des Nulldurchgangs im Anschluss an jedes vorstehend ausgewählte Extremum, wobei diese Zeitpunkte dann zurückgeschickt werden.

17. Verfahren nach Anspruch 12, bei dem man in den Strategien 5 und 7 präzise den vorletzten Nulldurchgang der Quellenspannung in dem Analysefenster durch lineare Interpolation zwischen zwei Abtastwerten datiert, "tzero", und man die Zeitpunkte als Vielfache der gemessenen Netzperiode vorschlägt, die in das Wiederschließfenster [t3, t4] fallen (k positive ganze Zahl) mit: ${t}_{opt} \left(k\right) = {t}_{zéro} + k / \left(2*f⁢0⁢m\right) .$

18. Verfahren nach Anspruch 9, bei dem man in der Strategie 6 zu einer ersten Zeit die Leitungsspannung tiefpassfiltert, man dann präzise einen Nulldurchgang durch lineare Interpolation zwischen zwei Abtastwerten erfasst, die einem positiven dV / dt in der gelieferten Spannungstabelle am nächsten an der Mitte des Fensters entsprechen, man dann einen Winkelversatz entsprechend dem parametrisierten Wert für die betrachtete Phase anwendet unter Berücksichtigung der gelieferten Leitungsfrequenz f', man dann Zeitpunkte vorschlägt, die in das Fenster [t3, t4] fallen mit einem Versatz eines Vielfachen der Periode der Leitungsspannung mit: ${t}_{opt} \left(k\right) = {t}_{décalé} + k / fʹ$
wobei die somit vorgeschlagenen Schließzeitpunkte für jede Phase unabhängig sind.

19. Verfahren nach den Ansprüchen 13 bis 18, bei dem man im Fall des Scheiterns der ausgewählten Strategie eine leere Tabelle zurückschickt.

20. Verfahren nach Anspruch 1, bei dem man in dem den drei Phasen gemeinsamen Schritt des Schließens für jede wieder zu schließende Phase einen optimalen Zeitpunkt auswählt aus dem Satz von vorgeschlagenen Zeitpunkten, wobei die optimale Eigenschaft zwei Kriterien kombiniert: kleinste Streuung der Zeitpunkte und Zeitpunkte möglichst nahe am Anfang des parametrisierten Fensters des Wiederschließens.

21. Verfahren nach Anspruch 19, bei dem man das Tripel oder Paar auswählt, bei dem das Exponential der Differenz der zwei extremen Zeitpunkte, ausgedrückt in Millisekunden, multipliziert mit dem Abstand zum Zeitpunkt t3 oder zum ersten verfügbaren Zeitpunkt, ausgedrückt in Sekunden, minimal ist.

22. Verfahren nach Anspruch 19, bei dem man, wenn eine einzige Phase wieder zu schließen ist, den ersten verfügbaren Zeitpunkt auswählt.

23. Verfahren nach Anspruch 19, bei dem man in dem Fall, wo Rechenfehler bei den Strategieanwendungen aufgetreten sind, der folgenden Strategie folgt:
- Drei Phasen A, B und C wieder zu schließen, eine leere Tabelle: man schließt sukzessive die zwei korrekten Phasen, dann schließt man die dritte Phase T0 / 2 nach der letzten Phase, wobei T0 die Periode der gemessenen Netzfrequenz ist, 1 / f0m,
- Drei Phasen A, B und C wieder zu schließen, zwei leere Tabellen: man schließt die korrekte Phase möglichst früh, die zweite Phase T0/2 später, die dritte Phase nochmals T0/2 danach,
- Drei Phasen A, B und C wieder zu schließen, drei leere Tabellen: man schließt zu den Zeitpunkten (t3 + t4)/2, (t3 + t4)/2 + T0 / 2, (t3 + t4) / 2 + T0,
- Eine Phase wieder zu schließen, eine leere Tabelle: man schließt zum Zeitpunkt (t3 + t4) / 2.

## Claims

1. A method of controlling a current breaking device in a high-voltage electricity network comprising a generator (10), a power transformer (11), a three-phase current transformer (12), a supply-side single-phase voltage transformer, a line-side three-phase voltage transformer, a circuit-breaker (13) and its control cabinet, and a transmission line (14), the method comprising for each phase (A, B, C):
• a step of obtaining the missing supply voltages from an acquired supply voltage;
• a step of healthy phase/faulty phase discrimination;
• a step of voltage analysis by attempted matching of a model over a signal window;
**characterized in that** it comprises for each phase (A, B, C) :
• a step of choosing a strategy of simple closing or reclosing of the breaking device as a function of choice conditions;
• a step of calculating a set of optimum reclosing times for each phase in accordance with the chosen strategy; and
• a step of selecting an optimum time from the proposed optimum times and closing the phases of the current breaking device.

2. A method according to claim 1, wherein the step of obtaining the supply voltage comprises:
• a step of acquiring a supply voltage corresponding to a phase; and
• a step of reconstituting the other two supply voltages corresponding to the other two phases by calculation.

3. A method according to claim 1, wherein the healthy phase/faulty phase discrimination (42) is effected by continuously acquiring the currents and calculating, over a period of the power frequency, the root means square (RMS) value for each phase, which is stored in memory, and in the event of an open instruction the calculation of the RMS value in progress is terminated and that value is compared to the average of the n values stored in memory, and if this current value exceeds this average value by a value set by parameter (s) and the nominal value I set by parameter (s) of the nominal current I divided by 10 then the phase is considered faulty.

4. A method according to claim 3, wherein, if the open instruction occurs before the n RMS values have been stored in memory, then the healthy phase/faulty phase discrimination (42) is carried out by calculating the current RMS value over the M = round(1/(f0*Ts)) points following the occurrence of the open instruction, a phase being considered faulty if the RMS current value exceeds the nominal current value assigned as a parameter allowing a margin of 25%.

5. A method according to claim 1, wherein the voltage analysis is effected by attempted matching over a signal window of a Prony model (t) that is a sum of three damped sinusoids of amplitudes A', A", and A"', with phases ϕ', ϕ", and ϕ"', frequencies f', f", and f"', and damping factors α', α", and α"': $prony \left(t\right) = Aʹ . {e}^{αʹ . t} . cos \left(2.⁢π.fʹ.t+ϕʹ\right) + Aʺ . {e}^{αʺ . t} . cos \left(2.⁢π.fʺ.t+ϕʺ\right) + A‴ . {e}^{α‴ . t} . cos \left(2.⁢π.f‴.t+ϕ‴\right)$
the amplitudes A', A", and A"' being classified in decreasing order to favor the highest amplitude mode.

6. A method according to claim 1, wherein a test comparing the time elapsed between the open instruction and the close instruction to a timeout t2 is used to distinguish between simple closing (25) and rapid reclosing (26).

7. A method according to claim 6, wherein in the event of simple closing on reception of a close instruction, a line side and supply side voltage analysis is effected over the 100 ms of signal preceding the instruction and a strategy is chosen and after calculating a set of optimum times according to that strategy there follows a waiting time for resynchronization of the phases.

8. A method according to claim 6, wherein in the event of rapid reclosing, if the current relative time is greater than a particular timeout t1, a line side voltage analysis is effected over the preceding 100 ms of signal and a strategy is chosen and after calculating a set of optimum times according to that strategy there follows a step of waiting for resynchronization of the phases.

9. A method according to claim 7 or claim 8, wherein the resynchronization waiting time exit condition for phase A is as follows:
SC_x = copy of position of phase x of circuit-breaker, 1 = closed, 0 = open / CALC_x = global variable accessible in read mode, indicating by a value 1 that the phase x is from now in the waiting on resynchronization step, otherwise 0
SC_B = 1 AND SC_C = 1
OR
SC_B = 0 AND CALC_B = 1 AND SC_C = 1
OR
SC_B = 1 AND SC_C = 0 AND CALC_C = 1
OR
SC_B = 01 AND CALC_B = 1 AND SC_C = 0 AND CALC_C = 1

10. A method according to claim 5, wherein the conditions for choosing between the various strategies are as follows:
• Cond1: (f' out of range OR A' < Amin) AND (f" out of range OR A" < Amin) AND (f"' out of range OR A"' < Amin) AND healthy phase;
the "out of range" condition indicating that the frequency in question is not in the range [f1 f2] or f0m ± 1%, f1 and f2 being parameter frequencies of the application and f0m the measured power frequency,
• Cond2 : (f' = f0m ± 1% AND A' > Amin AND A" < Amin);
• Cond3: (f1 < f' < f2 AND A' > Amin AND A" < β*A');
• Cond4: (A' > Amin AND A" > β*A');
• Cond5: t0 not found OR line voltage decreases too fast after t0, t0 being the calculated line isolation time;
• Cond6: Psupply < Amin²/2 AND A' > Amin AND f' = f0 ± 5%;
Amin being the minimum amplitude p.u. (per unit) below which an oscillatory mode is no longer considered significant (parameter);
Psupply being the power of the supply voltage signal, calculated over the same time window as the line side analysis, i.e. over N window points, samples Usupply[0] to Usupply [N-1] are available and: $Psupply = \frac{1}{N} * {\sum }_{i = 0}^{N - 1} Usupply ⁢ {\left(i\right)}^{2}$
the "slow decrease" criterion being such that it is the line voltage (Uline) that is processed, this criterion being satisfied if the M voltage points after t0 are all greater than or equal to a fraction set by parameter(s) of the voltage at t0 (M being the number of points corresponding to a period of the power frequency set by parameter(s)): [Uline (t0) ... Uline (t0 + M)] >= Uline (t0), the decrease being deemed too fast in the contrary situation; and
β being a value between 0 and 1 set by parameter(s).

11. A method according to claim 9, wherein the simple closing and reclosing strategies are as follows:
• Strategy 1: minimum or maximum supply voltage, considered sinusoidal at the power frequency, the optimum times being periodic with period 1/f0m (f0m: measured power frequency);
• Strategy 2: zero voltage at the terminals, considered sinusoidal at the power frequency, the optimum times being periodic with period 1/(2*f0m);
• Strategy 3: local minima of beats in the voltage at the terminals, the optimum times being periodic with period 1/(f0m-f');
• Strategy 4: zero voltage at the terminals, predicted by the complete Prony model, the optimum times not being periodic;
• Strategies 5 and 7: zero supply voltage, considered sinusoidal at the power frequency, the optimum times being periodic with period 1/(2*f0m);
• Strategy 6: angular closing on the line voltage set by parameter(s), considered sinusoidal at the power frequency, the optimum times being periodic with period 1/f', the zero crossings being time-stamped and an angular offset being applied, which offset can be different from one phase to another.

12. A method according to claim 11, wherein the line isolation time t0 is determined by processing the line voltage signal in the forward direction from a time at which it is certain that the voltage seen from the measurement reducer is sinusoidal by searching for a break in the sinusoidal model over a sliding window of size M = round(1/(f0*Ts)) with an increment of one sample, f0 being the power frequency set by the parameter(s), by attempting over each window of M points to fit a sinusoidal model by the non-linear least squares method, and using for each iteration a starting parameter vector that is defined as follows:
• amplitude = maximum of window considered;
• frequency = power frequency set by parameter(s);
• phase = calculated as a function of the zero crossings in the window considered; and
extrapolating, on each iteration, three future points using the estimated model and calculating the average of the three differences relative to the real signal, considering that detection of the time t0 is achieved if this average exceeds a particular threshold.

13. A method according to claim 12, wherein, in strategy 1, the voltage at the terminals of the circuit-breaker being the supply voltage offset by a constant value, the sign of this constant value is determined by observing the algebraic value of the line voltage at the time t0; if this sign is positive closing is effected at a supply voltage maximum and conversely if this sign is negative closing is effected at a supply voltage minimum, the target time being the time of this maximum or minimum increased by the value:
• offset = (arccos (|Uline (t0)|/A))/(2.□.f0m) if |Uline(t0)| < A; or
• offset = 0 if |Uline (t0)| >= A;
where:
- A is the nominal phase-ground voltage value set by parameter(s);
- f0m is the measured power frequency;
- Uline(t0) is the line voltage value at time t0;
the extrema concerned are marked and time-stamped and a table of closing times that fall within the reclosing window [t3, t4] is proposed with: ${t}_{opt} \left(k\right) = {t}_{extrema} + k / f ⁢ 0 ⁢ m + offset$
where k is a positive integer

14. A method according to claim 12, wherein, in strategy 2, the penultimate zero-crossing is marked and time-stamped accurately in the analysis window by linear interpolation between two samples of opposite sign and times are proposed that are multiples of the measured power period and fall within the reclosing window [t3, t4] with: ${t}_{opt} \left(k\right) = {t}_{zéro} + k / \left(2*f⁢0⁢m\right)$
where k is a positive integer.

15. A method according to claim 12, wherein in strategy 3, the periodic envelope of the voltage at the terminals of the circuit-breaker, which features beats, the envelope of which is to be reconstituted, which is periodic with period 1/(f0-f'), is reconstituted by closing on a local minimum of that envelope by choosing and time-stamping the local minimum closest to the center of the analysis window and proposing optimum reclosing times that fall within the reclosing window [t3, t4]: ${t}_{opt} \left(k\right) = {t}_{beat} + k / \left(f⁢0⁢m-fʹ\right)$

16. A method according to claim 12, wherein, in strategy 4, only those zero-crossings of the voltage at the terminals of the circuit-breaker are retained that follow a "small amplitude" voltage lobe with the following steps:
• Prony analysis of the supply voltage over a window contemporary with the window of N points (100 ms) that is used for the preceding line side voltage analysis;
• selection of the supply side dominant mode and the three line side modes, to form a model of the voltage at the terminals of the circuit-breaker, with four modes;
• reconstitution of the waveform of the voltage at the terminal of the circuit-breaker in the reclosing window [t3, t4] according to the analytic form of the model: $\begin{matrix}prony \left(t\right) & = Aʹ . {e}^{αʹ . t} . cos \left(2.⁢π.fʹ.t+ϕʹ\right) + \\ & Aʺ . {e}^{αʺ . t} . cos \left(2.⁢π.fʺ.t+ϕʺ\right) + \\ & A‴ . {e}^{α‴ . t} . cos \left(2.⁢π.f‴.t+ϕ‴\right) + \\ & {A}_{s}^{ʹ} . {e}^{αʹ ⁢ s . t} . cos \left(2.⁢π.{f}_{s}^{ʹ}.t+{ϕ}_{s}^{ʹ}\right)\end{matrix}$
the model being sampled at the same sampling frequency as the acquired data;
• coarse marking of all the extrema in the window considered:
(prony[(k-1)Ts] < prony[kTs] AND prony[kTs] > prony[(k+1)Ts]) or (prony[(k-1)Ts] > prony[kTs] AND prony[kTs] < prony[(k+1)Ts]): the time corresponding to the index k corresponds to an extremum;
• selection of the 10% of the extrema (or all of them, if the 10% of the total quantity is less than 10) for which the absolute value of the amplitude is the smallest;
• fine estimation by linear interpolation between two samples of opposite sign of the zero-crossing times following each extremum previously selected, these times therefore being returned.

17. A method according to claim 12, wherein, in strategies 5 and 7, the penultimate zero-crossing "zero" of the supply voltage in the analysis window is marked accurately by linear interpolation between two samples and times are proposed that are multiples of the measured power period that fall within the reclosing window [t3, t4] : ${t}_{opt} \left(k\right) = {t}_{zero} + k / \left(2*f⁢0⁢m\right)$
where k is a positive integer.

18. A method according to claim 9, wherein, in strategy 6, initially, the line voltage is low-pass filtered, a zero crossing is then marked accurately by linear interpolation between two samples, corresponding to a positive dV/dt in the voltage table provided, nearest the middle of the window, and angular offset is then applied corresponding to the value set by parameter (s) for the phase considered, taking into account the line frequency f' provided, and times are then proposed that fall within the window [t3, t4], offset by a multiple of the period of the line voltage: ${t}_{opt} \left(k\right) = {t}_{offset} + k / fʹ$
the proposed closing times being independent for each phase.

19. A method according to any one of claims 13 to 18, wherein, in the event of failure of the strategy chosen, an empty table is returned.

20. A method according to claim 1, wherein, in the closing step common to the three phases, an optimum time is chosen for each phase to be reclosed from the set of times proposed according to a combination of two criteria: smallest spread of times, and times closest to the start of the reclosing window set by parameter(s).

21. A method according to claim 19, wherein the triplet or pair is selected for the minimum exponential of the difference between the two extreme times expressed in milliseconds multiplied by the distance at the time t3 expressed in seconds or at the first accessible time expressed in seconds.

22. A method according to claim 19, wherein if only one phase is to be reclosed, the first accessible time is chosen.

23. A method according to claim 19, wherein if calculation errors occur in the strategy applications the following strategy is adopted:
• three phases A, B, and C to be reclosed, one empty table: the two correct phases are closed successively, then the third phase is closed TO/2 after the last phase, T0 being the period 1/f0m of the measured power frequency;
• three phases A, B, and C to be reclosed, two empty tables: the correct phase is closed as soon as possible, the second phase TO/2 later, the third phase a further TO/2 later;
• three phases A, B, and C to be reclosed, three empty tables: close at times (t3 + t4)/2, (t3 + t4)/2 + TO/2, (t3 + t4)/2 + T0;
• one phase to be reclosed, one empty table: close at time (t3 + t4)/2.
